# EUROPÄISCHE PATENTSCHRIFT

(11) **EP 3 638 411 B1**
(45) Veröffentlichungstag und Bekanntmachung des Hinweises auf die Patenterteilung: **04.08.2021**
(21) Anmeldenummer: 18718687.9
(22) Anmeldetag: 03.04.2018
(51) Int. Cl.: B01F 3/12, B01F 5/10, B01F 15/00

(54) **VERFAHREN UND MISCHVORRICHTUNG ZUR STEUERUNG DER EINBRINGUNG EINES PULVERFÖRMIGEN STOFFES IN EINE FLÜSSIGKEIT FÜR EIN INLINE-MISCHVERFAHREN**
METHOD AND MIXING DEVICE FOR CONTROLLING THE INTRODUCTION OF A PULVERULENT MATERIAL INTO A LIQUID FOR AN INLINE MIXING METHOD
PROCÉDÉ ET DISPOSITIF DE MÉLANGE POUR LA RÉGULATION DE L'INTRODUCTION D'UNE SUBSTANCE SOUS FORME DE POUDRE DANS UN LIQUIDE POUR UN PROCÉDÉ DE MÉLANGE EN LIGNE

(30) Priorität: 13.06.2017 DE 102017005573; 13.06.2017 DE 102017005574
(43) Veröffentlichungstag der Anmeldung: 22.04.2020
(73) Patentinhaber: GEA TDS GmbH, 31157 Sarstedt (DE)
(72) Erfinder: SCHWENZOW, Uwe, 48683 Ahaus (DE); SÜTHOLD, Erwin, 46348 Raesfeld (DE); TACKE, Ludger, 46342 Velen (DE); NIELSEN, Mikkel Mork, 8320 Marslet (DK); PATSCHEIDER, Claus, 8660 Skanderborg (DK)
(74) Vertreter: Hauck Patentanwaltspartnerschaft mbB
(86) Internationale Anmeldenummer: PCT/EP2018/000148
(87) Internationale Veröffentlichungsnummer: WO 2018/228714

(56) Entgegenhaltungen:
- DE-A1- 10 345 161
- DE-A1-102015 016 766
- US-A- 3 425 667

## Beschreibung

### TECHNISCHES GEBIET

Die Erfindung betrifft ein erstes Verfahren zur Steuerung der Einbringung eines pulverförmigen Stoffes in eine aus wenigstens einer Komponente bestehende Flüssigkeit für ein Inline-Mischverfahren nach dem Nebenanspruch 1 und ein entsprechendes zweites Verfahren nach dem Oberbegriff des Nebenanspruchs 2, bei denen die Einbringung und Behandlung des pulverförmigen Stoffes quasi unter den reaktionskinetischen Bedingungen eines Verweilzeitverhaltens eines kontinuierlich arbeitenden homogenen Reaktionskessels erfolgt sowie eine Mischvorrichtung zur Durchführung des jeweiligen Verfahrens.

### STAND DER TECHNIK

Die Mischertechnologie kennt mit Blick auf die Einbringung eines pulverförmigen Stoffes in eine Flüssigkeit und dessen Gleichverteilung und ggf. Auflösung in der Flüssigkeit Mischverfahren, die absatzweise (sog. Batch-Verfahren) oder kontinuierlich (sog. Inline-Verfahren) betrieben werden.

Beim Batch-Verfahren wird das Mischen von Flüssigkeit und pulverförmigem Stoff reaktionskinetisch in einem sogenannten diskontinuierlich betriebenen Reaktionskessel (Mischbehälter) durchgeführt. Eine bestimmte Menge Flüssigkeit wird in dem Mischbehälter vorgelegt und es wird so lange pulverförmiger Stoff zugeführt, bis eine gewünschte bzw. planmäßig vorgegebene Trockenstoff-Konzentration des pulverförmigen Stoffes in der Flüssigkeit vorliegt. Pulverförmiger Stoff und Flüssigkeit werden dabei vorzugsweise fortwährend gerührt und/oder zu einem Mischprodukt gemischt und das Mischprodukt wird mit dem Ziel einer Gleichverteilung des pulverförmigen Stoffes homogenisiert. Die Zufuhr des pulverförmigen Stoffes kann dabei kontinuierlich oder diskontinuierlich erfolgen.

Beim Inline-Verfahren wird das Mischen von Flüssigkeit und pulverförmigem Stoff reaktionskinetisch in einem sogenannten kontinuierlich betriebenen Reaktionskessel (Mischbehälter) durchgeführt. Dabei wird zwischen einem Eindurchgang- und einem Mehrdurchgang-Verfahren unterschieden. Beim Eindurchgang-Verfahren wird dem Mischbehälter stetig Flüssigkeit und pulverförmiger Stoff, letzterer entweder kontinuierlich oder diskontinuierlich, zugeführt und es wird aus dem Mischbehälter ein Mischprodukt entsprechend den zugeführten Mengen an Flüssigkeit und pulverförmigem Stoff kontinuierlich abgeführt. Rühren und/oder Mischen bzw. Scheren und Homogenisieren sorgen dafür, so ist das theoretische Postulat, dass das Mischprodukt an jeder Stelle die gleiche Zusammensetzung (z.B. Trockenstoff-Konzentration) hat und keine Temperaturunterschiede auftreten. Die Trockenstoff-Konzentration im abgeführten Mischprodukt bleibt, über die Dauer des Mischprozesses gesehen, unverändert konstant.

Beim Mehrdurchgang-Verfahren wird ein in einer ersten Phase und adäquat zum Eindurchgang-Verfahren hergestelltes Mischprodukt in einer zweiten Phase über den Mischbehälter rezirkuliert, wobei pulverförmiger Stoff weiterhin entweder kontinuierlich oder diskontinuierlich zugeführt wird. Das Mischprodukt wird so lange rezirkuliert, bis es dabei eine bis auf einen vorgegebenen Endwert aufgewachsene Trockenstoff-Konzentration aufweist. Hinsichtlich der Rezirkulation sind verschiedene Ausprägungen des Verfahrens bekannt, die vorsehen, dass das gesamte aus dem Mischbehälter abgeführte Mischprodukt entweder erneut unmittelbar über den Mischprozess geführt oder zunächst über ein Speichervolumen geführt und dann gleichfalls dem Mischprozess erneut zugeführt wird. Zwischen diesen beiden Ausprägungen sind beliebige Aufteilungsverhältnisse realisierbar.

Die vorliegende Erfindung befasst sich ausschließlich mit Mischverfahren, die im Inline-Verfahren und hier in allen möglichen Ausprägungen (Eindurchgang- und beliebige Varianten des Mehrdurchgangverfahrens) betrieben werden. Diesbezügliche Mischverfahren und die zugeordneten Mischvorrichtungen wurden der Öffentlichkeit beispielweise unter folgendem Internet-Link bekannt gemacht: "http://www.gea.com/de/products/High-Shear-Inline-Mixer.jsp".

Die US 3 425 667 A beschreibt ein Eindurchgang-Verfahren zur kontinuierlichen, kontrollierten Vermischung von Pigmenten und Füllstoffen mit Bindemittellösungen oder anderen Flüssigkeiten, bei dem feste und flüssige Komponenten in kontrollierten Mengen in ein Durchflussmischgerät eingespeist und dort miteinander gemischt werden. Die Kontrolle umfasst die Messung des Verhältnisses von flüssigen und festen Komponenten in der Mischung, nachdem die Mischung das Durchflussmischgerät passiert hat. Die Regulierung der Flüssigkeitszufuhr findet in Abhängigkeit von dieser Messung statt, wobei die Regulierung der Zufuhr von Feststoffen getrennte Steuerungsmittel umfasst.

Die vorstehend erwähnten Mischvorrichtungen umfassen bevorzugt auch sogenannte Vakuummischer, die einen Mischbehälter mit einer Rühr- und/oder Scher- und Homogenisier-Einrichtung aufweisen. Die freie Oberfläche der Flüssigkeit, die in dem Mischbehälter beispielsweise ein freies Füllstandsniveau mit einer Höhe zwischen 0,4 bis 4 m aufweisen kann, unterliegt dabei einem diesem Höhenbereich entsprechend zugeordneten Unterdruck gegenüber Atmosphärendruck von beispielsweise 0,2 bis 0,8 bar, damit die Flüssigkeit einerseits beim Mischprozess leichter von Gasbestandteilen befreit werden kann und andererseits im Bodenbereich des Mischbehälters unter allen Betriebsbedingungen einen Unterdruck gegenüber Atmosphärendruck aufweist. Die Einleitung des pulverförmigen Stoffes in den Mischbehälter erfolgt über eine Öffnung in der Behälterwandung unterhalb des freien Füllstandsniveaus. Diese Öffnung setzt sich in einem rohrförmigen Eintrittsstutzen in Richtung der Außenseite des Mischbehälters fort, an den eine beispielsweise zu einem Pulvervorratsbehälter führende Rohrleitung angeschlossen ist. Der Eintrittsstutzen und damit die Rohrleitung sind über ein die Zufuhr des pulverförmigen Stoffes steuerndes Einlaufventil absperrbar ausgebildet, damit einerseits die Mischvorrichtung über diesen Weg gegenüber ihrer Umgebung abgeschlossen und andererseits eine im Pulvervorratsbehälter vorgelegte Menge des pulverförmigen Stoffes im Bedarfsfalle der Flüssigkeit aufgrund der herrschenden Druckverhältnisse selbsttätig zugeführt werden kann. Eine diesbezügliche Mischvorrichtung mit einer vorzugsweise diskontinuierlichen Zufuhr des pulverförmigen Stoffes ist in der Druckschrift DE 10 2015 016 766 A1 beschrieben.

Eine diskontinuierliche Zufuhr des pulverförmigen Stoffes, wie sie beispielsweise in der DE 10 2015 016 766 A offenbart ist, hat den Vorteil, dass die Zufuhr immer über die volle Offenstellung des als Hubventil ausgebildeten Einlaufventils erfolgt und dadurch die Gefahr des Verstopfens des Einlaufventils minimiert wird. Abhängig von der Zeitdauer der jeweiligen Offenstellung werden mehr oder weniger große Mengen des pulverförmigen Stoffes stoßweise in die Flüssigkeit eingebracht, sodass grundsätzlich die Gefahr besteht, dass es zu entsprechenden Zusammenballungen des pulverförmigen Stoffes kommt, die durch die Rühr- und/oder Scher- und Homogenisier-Einrichtung bis zum nachfolgenden Eintrag von pulverförmigem Stoff vollständig aufzulösen sind, wobei gleichzeitig eine weitestgehende Gleichverteilung des pulverförmigen Stoffes anzustreben ist. Es hat sich in diesem Zusammenhang gezeigt, dass sich die stoßweise Zufuhr des pulverförmigen Stoffes in einem Anstieg der Rühr- und/oder Scher- und Homogenisier-Leistung (Antriebsleistung für die zugeordneten Einrichtungen), abbildet, die notwendig ist, um das in dieser Phase des Mischprozesses temporär vorliegende Mischprodukt zu behandeln. Der Verlauf der diesbezüglichen Antriebsleistung, die proportional zur Stromaufnahme der zugeordneten Antriebsmotore ist, entspricht näherungsweise einer Gauß'schen Normalverteilungskurve.

Erschwerend kommt im Mischprozess hinzu, dass das Verweilzeitverhalten eines kontinuierlich betriebenen Reaktionskessels bzw. Mischbehälters zwar theoretisch an jeder Stelle eine gleiche Zusammensetzung des Mischprodukts postuliert, dass es praktisch jedoch, verstärkt durch die betriebsbedingte diskontinuierliche Zufuhr des pulverförmigen Stoffes, zu unterschiedlichen Verweilzeiten der inhomogen verteilten Zusammenballungen des pulverförmigen Stoffes kommen kann.

Es kann daher zum einen nicht ausgeschlossen werden, dass sich mehr oder weniger große Zusammenballungen, die nach unterdurchschnittlicher Verweilzeit den Mischbehälter verlassen, nicht vollständig auflösen und im Mischprodukt nachhaltig existent sind. Durch die vorstehend beschriebenen Inhomogenitäten des pulverförmigen Stoffes in dem Mischprodukt besteht in diesem zum anderen die Gefahr eines mikrobiologischen Wachstums (Keimwachstum), das insbesondere dann, wenn der Mischbehälter beheizt ist und die Inhomogenitäten unter diesen thermischen Bedingungen gegebenenfalls überdurchschnittlich lange im Mischbehälter verweilen, befördert wird. Darüber hinaus kommt es unter den letztgenannten Bedingungen verstärkt zur Belagbildung (sogenanntes Produkt-Fouling) an den beheizten Wandungen des Mischbehälters, die einerseits den Wärmeübergang behindert und andererseits die Standzeit des Mischbehälters bis zum nächstfälligen Reinigungszyklus verkürzt.

DE 103 45 161 A1 offenbart auch ein Verfahren gemäß dem Stand der Technik.

Da es bislang an zielführenden Steuerungsmechanismen fehlt, um Inhomogenitäten hinsichtlich der Verteilung und des Auflösungsgrades von Zusammenballungen des pulverförmigen Stoffes und unverhältnismäßig große Schwankungen der Zufuhr des pulverförmigen Stoffes zu vermeiden und eine Blockierung der Mischvorrichtung wegen zu hoher Trockenstoff-Konzentration im Mischbehälter zu verhindern, wird bislang, um vermeintlich auf der sicheren Seite zu agieren, bei Mischvorrichtungen der in Rede stehenden Art das Rühren und/oder Scheren und Homogenisieren des temporär vorliegenden Mischprodukts über die gesamte Zeitdauer des Mischprozesses intensiver betrieben, als dies über weite Zeitabschnitte erforderlich ist. Diese zu intensive Behandlung kann sich einerseits produktschädigend auswirken und ist andererseits nicht energieeffizient.

Es ist Aufgabe der vorliegenden Erfindung, zwei gattungsgemäße Verfahren zur Steuerung der Einbringung eines pulverförmigen Stoffe in eine aus wenigstens einer Komponente bestehende Flüssigkeit für ein Inline-Mischverfahren und zugeordnete Mischvorrichtungen zur Durchführung des jeweiligen Verfahrens derart weiterzubilden, dass die vorstehend angegebenen Nachteile des Standes der Technik beseitigt werden.

### ZUSAMMENFASSUNG DER ERFINDUNG

Diese Aufgabe wird in verfahrenstechnischer Hinsicht durch ein erstes Verfahren mit den Merkmalen des Nebenanspruchs 1 und durch ein zweites Verfahren mit den Merkmalen des Nebenanspruchs 2 gelöst. Ferner wird die Aufgabe in vorrichtungstechnischer Hinsicht durch eine Mischvorrichtung zur Durchführung des jeweiligen Verfahrens mit den Merkmalen des Anspruchs 12 bzw. 13 gelöst.

### Erstes Verfahren

Die Erfindung geht mit Blick auf ein erfindungsgemäßes erstes Verfahren aus von einem Verfahren zur Steuerung der Einbringung eines pulverförmigen Stoffes in eine aus wenigstens einer Komponente bestehende Flüssigkeit für ein Inline-Mischverfahren, wobei die Begrifflichkeit "Komponente" so zu verstehen ist, dass es sich hierbei in der Regel um diskrete, voneinander getrennte Flüssigkeiten handeln kann, die auch voneinander getrennt dem Mischprozess zugeführt werden können. Dieses erste Verfahren, ein sogenanntes Eindurchgang-Verfahren bzw. ein einstufiger Ablauf, wird typischerweise angewendet zur Herstellung niedrigviskoser Basisschlämme mit niedriger Trockenstoff-Konzentration oder z.B. für Magermilchpulver in Wasser oder Kakaopulver in Milch oder, allgemeiner gefasst, wenn ein pulverförmige Stoff mit guter Löslichkeit in kurzer Zeit aufgelöst werden muss. Dabei erfolgt die Einbringung und Behandlung des pulverförmigen Stoffes, reaktionskinetisch betrachtet, quasi unter den Bedingungen eines Verweilzeitverhaltens eines kontinuierlich arbeitenden homogenen Reaktionskessels, und zwar dergestalt, dass die Flüssigkeit kontinuierlich und der pulverförmige Stoff diskontinuierlich einem Mischbehälter zugeführt werden, wobei das Ziel eine vorgegebene, zeitlich unveränderliche Trockenstoff-Konzentration des pulverförmigen Stoffes in der Flüssigkeit ist. Die Flüssigkeit und der pulverförmige Stoff werden dabei fortwährend gerührt und/oder zu einem Mischprodukt gemischt und das Mischprodukt wird homogenisiert. In der Regel überlagern sich die Behandlungsverfahren "Rühren", bei dem auf das Mischprodukt keine oder nur eine sehr geringe mechanische Kraft aufgewendet wird, und "Mischen", bei dem auf das Mischprodukt eine deutliche Scherkraft angewendet und daher das "Mischen" nachfolgend diesbezüglich auch als "Scheren" klassifiziert wird, wobei das "Homogenisieren" meist integraler Bestandteil des Mischens ist. Das Mischprodukt wird entsprechend der zugeführten Mengen an Flüssigkeit und pulverförmigem Stoff kontinuierlich abgeführt. Bei dem in Rede stehenden Mischverfahren sind eine Rezeptur des Mischproduktes wenigstens hinsichtlich der vorgegebenen Trockenstoff-Konzentration und die Reaktionsbedingungen jeweils in Form von Vorgabedaten vorgegeben.

Der Lösungsgedanke besteht darin, dass die diskontinuierliche Zufuhr des pulverförmigen Stoffes in an sich bekannter Weise impulsweise durch eine zeitliche Abfolge von Dosierimpulsen erfolgt. Die Reaktionsbedingen sehen diesbezüglich in einer bevorzugten Ausgestaltung vor, dass der pulverförmige Stoff durch einen Unterdruck (Vakuum) im Kopfraum des Mischbehälters gegenüber Atmosphärendruck angesaugt wird. Die Dosierimpulse sind jeweils durch einen Mengenstrom des pulverförmigen Stoffes ṁ_{P}, eine Zeitdauer des Dosierimpulses Δt1 und einen Zeitabstand benachbarter Dosierimpulse Δt2 charakterisiert.

Durch ein festes Zeitdauer-Zeitabstand-Verhältnis V zwischen der Zeitdauer des Dosierimpulses Δt1 und dem zugeordneten Zeitabstand Δt2 benachbarter Dosierimpulse $\left(V=\frac{Δ t 1}{Δ t 2}=konstant\right)$ ist die vorgegebene Trockenstoff-Konzentration c nach Gleichung (1) definiert, wobei im allgemeinsten Falle der Mengenstrom des pulverförmigen Stoffes ṁ_{P} ein zeitabhängiger Mengenstrom pulverförmiger Stoff ṁ_{P}(t) und ein Mengenstrom Flüssigkeit ṁ_{F} ein zeitabhängiger Mengenstrom Flüssigkeit ṁ_{F}(t) sind: $c = \frac{{{m}^{.}}_{P} \left(t\right) Δ t 1}{{{m}^{.}}_{F} \left(t\right) Δ t 2} = k \frac{Δ t 1}{Δ t 2} = k V = konstant$

Die zeitabhängigen Stoffströme ṁ_{P}(t) und ṁ_{F}(t) sind bei dem in Rede stehenden Mischprozess über die Zeit gesehen konstant (ṁ_{P} = konstant; ṁ_{F} = konstant), sodass sich aus dem Quotienten aus beiden Größen wiederum eine Konstante $k = \frac{{{m}^{.}}_{P} \left(t\right)}{{{m}^{.}}_{F} \left(t\right)}$ ergibt. Da auch voraussetzungsgemäß das Zeitdauer-Zeitabstand-Verhältnis V konstant gehalten wird, ist auch die vorgegebene Trockenstoff-Konzentration c in der notwendigen Weise konstant.

Ein signifikantes steuerungstechnisches Merkmal besteht darin, dass eine zeitabhängige Stromaufnahme I(t) ermittelt wird, die proportional zu einer für ein temporär vorliegendes Mischprodukt erforderlichen Rühr- und/oder Scher- und Homogenisier-Leistung ist. Letztere tritt immer dann näherungsweise in Form einer Gauß'schen Normalverteilung auf, wenn eine definierte Menge pulverförmiger Stoff m_{P} impulsweise in den Mischprozess bzw. den Mischbehälter eingebracht und behandelt wird.

Sobald sich der pulverförmige Stoff in der aufnehmenden Flüssigkeit gleichverteilt, d.h. möglichst homogen verteilt und ggf. dabei aufgelöst hat, klingt die zeitabhängige Stromaufnahme I(t) ab, und zwar auf eine Referenzstromaufnahme Iₒ, die charakteristisch ist für die am vollständig homogenisierten Mischprodukt zu erbringende Rühr- und/oder Scher- und Homogenisier-Leistung. Die diesbezügliche Referenzstromaufnahme Iₒ ist in den Vorgabedaten hinterlegt und kann von dort herangezogen werden, und sie ist abhängig von der Rezeptur des Mischproduktes und den Reaktionsbedingungen für den Mischprozess.

Am Ende des Zeitabstandes benachbarter Dosierimpulse Δt2 und bei Abweichung der zeitabhängigen Stromaufnahme I(t) von der Referenzstromaufnahme Iₒ um mehr als eine vorgegebene Toleranz, wobei eine Abweichung entweder nach oben oder nach unten vorliegen kann, wird unter Einhaltung des aus der vorgegebenen Trockenstoff-Konzentration c resultierenden festen Verhältnisses V=Δt1/Δt2 die Zeitdauer des Dosierimpulses Δt1 für den nachfolgenden Dosierimpuls im ersten Fall verkürzt und im zweiten Fall verlängert. Diese steuerungstechnische Maßnahme führt zwangsläufig im gleichen Verhältnis zu einer entsprechenden Verkürzung oder Verlängerung des Zeitabstandes benachbarter Dosierimpulse Δt2, bezogen auf den nachfolgenden Dosierimpuls.

Die erfindungsgemäße steuerungstechnische Maßnahme besteht im Kern somit darin, dass die Zeitdauer des Dosierimpulses Δt1 und der Zeitabstand benachbarter Dosierimpulse Δt2 so gewählt werden, dass sich am jeweiligen Ende des Zeitabstandes benachbarter Dosierimpulse Δt2 die zeitabhängig ermittelte Stromaufnahme I(t) zum Rühren und/oder Scheren und Homogenisieren des temporär vorliegenden Mischproduktes an die Referenzstromaufnahme Iₒ, die zur diesbezüglichen Behandlung des homogenisierten Mischprodukts erforderlich ist, im Rahmen einer praxisrelevanten zulässigen Toleranz annähert.

### Zweites Verfahren

Die Erfindung geht mit Blick auf ein erfindungsgemäßes zweites Verfahren aus von einem bekannten Verfahren zur Steuerung der Einbringung eines pulverförmigen Stoffes in eine aus wenigstens einer Komponente bestehende Flüssigkeit für ein Inline-Mischverfahren, das auch als Mehrdurchgang-Verfahren oder mehrstufiger Ablauf klassifiziert wird. Das Mehrdurchgang-Verfahren wird typischerweise angewendet für Mischprodukte, die im Endergebnis eine höhere Trockenstoff-Konzentration und/oder eine höhere Viskosität aufweisen, beispielsweise wenn größere Mengen pulverförmiger Stoff beispielsweise mit Öl, Gummi oder Aromen emulgiert werden müssen, weil diese Mischprodukte mit dem Eindurchgang-Verfahren nicht darstellbar sind. Dabei erfolgt die Einbringung und Behandlung des pulverförmigen Stoffes, reaktionskinetisch betrachtet, wiederum, wie beim ersten Verfahren, quasi unter den Bedingungen eines Verweilzeitverhaltens eines kontinuierlich arbeitenden homogenen Reaktionskessels.

Das zweite Verfahren zeichnet in an sich bekannter Weise dergestalt aus, dass in einer ersten Phase Flüssigkeit in einem Mischbehälter vorgelegt und dieser Flüssigkeit der pulverförmige Stoff diskontinuierlich zugeführt wird, wobei am Ende der ersten Phase eine Trockenstoff-Konzentration erreicht ist, die unterhalb eines für das Ende des gesamten Mischprozesses vorgegebenen Endwertes liegt. Die Flüssigkeit und der pulverförmige Stoff werden in der ersten Phase fortwährend gerührt und/oder zu einem Mischprodukt gemischt und das Mischprodukt wird homogenisiert.

In einer zweiten Phase wird das in der ersten Phase gewonnene Mischprodukt über den Mischbehälter rezirkuliert und es werden weiterhin der rezirkulierten Menge Mischprodukt entsprechende Mengen an pulverförmigem Stoff diskontinuierlich zugeführt. Die Mengenbilanz gestaltet sich demnach in der zweiten Phase bei konstantem Füllstandsniveau nach der Kontinuitätsbedingung derart, dass der aus dem Mischprozess abgeführte Mengenstrom Mischprodukt dem über die Rezirkulation geführten Mengenstrom Mischprodukt zuzüglich dem dosierten Mengenstrom pulverförmiger Stoff entspricht.

Das Mischprodukt wird so lange rezirkuliert, bis ein zeitabhängiger Verlauf einer Trockenstoff-Konzentration des pulverförmigen Stoffes im Mischprodukt auf einen vorgegebenen Endwert aufgewachsen ist.

Bei dem in Rede stehenden Mischverfahren sind eine Rezeptur des Mischproduktes wenigstens hinsichtlich des dem vorgegebenen Endwert zugeordneten zeitabhängigen Verlaufs einer Trockenstoff-Konzentration und die Reaktionsbedingungen jeweils in Form von Vorgabedaten vorgegeben.

Der erfinderische Lösungsgedanke besteht beim zweiten Verfahren darin, dass die diskontinuierliche Zufuhr des pulverförmigen Stoffes in an sich bekannter Weise impulsweise durch eine zeitliche Abfolge von Dosierimpulsen erfolgt. Die Reaktionsbedingen sehen diesbezüglich in einer bevorzugten Ausgestaltung und adäquat zum ersten Verfahren vor, dass der pulverförmige Stoff durch einen Unterdruck (Vakuum) im Kopfraum des Mischbehälters gegenüber Atmosphärendruck angesaugt wird. Die Dosierimpulse sind jeweils durch einen Mengenstrom des pulverförmigen Stoffes ṁ_{P}, eine Zeitdauer des Dosierimpulses Δt1 und einen Zeitabstand benachbarter Dosierimpulse Δt2 charakterisiert.

Durch den mehrstufigen Ablauf in der zweiten Phase des zweiten Verfahrens ergibt sich ein zeitabhängiger Verlauf einer Trockenstoff-Konzentration c(t), der planmäßig in dem vorgegebenen Endwert endet, wobei zwischen dem Verlauf einer Trockenstoff-Konzentration ohne Sättigungscharakter (näherungsweise linearer Verlauf) oder mit Sättigungscharakter (degressiver Verlauf) zu unterscheiden ist.
- Bei dem Verlauf ohne Sättigungscharakter lassen sich im Rahmen der Aufnahmekapazität oder der Löslichkeitsgrenze der Flüssigkeit in gleichen Zeitabständen gleiche Mengen pulverförmiger Stoff dosieren, sodass sich bei vollständiger Homogenisierung des Mischprodukts ein zeitabhängiger näherungsweise linear ansteigender Verlauf einer Trockenstoff-Konzentration einstellt.
- Bei dem Verlauf mit Sättigungscharakter lassen sich im Rahmen der Aufnahmekapazität oder der Löslichkeitsgrenze der Flüssigkeit in gleichen Zeitabständen nur stetig abnehmende Mengen pulverförmiger Stoff dosieren, sodass sich bei vollständiger Homogenisierung des Mischprodukts ein zeitabhängiger degressiv ansteigender Verlauf einer Trockenstoff-Konzentration einstellt.
Der in dem vorgegebenen Endwert endende zeitabhängige Verlauf einer Trockenstoff-Konzentration ist erfindungsgemäß durch die Abfolge eindeutig bestimmter Dosierimpulse definiert.

Ein signifikantes steuerungstechnisches Merkmal besteht darin, dass eine zeitabhängige Stromaufnahme I(t) ermittelt wird, die proportional zu einer für ein temporär vorliegendes Mischprodukt erforderlichen Rühr- und/oder Scher- und Homogenisier-Leistung ist. Letztere tritt immer dann in Form näherungsweise einer Gauß'schen Normalverteilung auf, wenn eine definierte Menge pulverförmiger Stoff impulsweise in den Mischprozess bzw. den Mischbehälter eingebracht und behandelt wird.

Sobald sich der pulverförmige Stoff in der aufnehmenden Flüssigkeit (erste Phase) und in dem aufnehmenden Mischprodukt (zweite Phase) gleichverteilt, d.h. möglichst homogen verteilt und gegebenenfalls dabei aufgelöst hat, klingt die zeitabhängige Stromaufnahme I(t) ab, und zwar auf einen zeitabhängigen Verlauf einer Referenzstromaufnahme Iₒ(t), der charakteristisch ist für die am homogenisierten Mischprodukt unter den Bedingungen des zugeordneten zeitabhängigen Verlaufs einer Trockenstoff-Konzentration c(t) zu erbringende Rühr- und/oder Scher- und Homogenisier-Leistung. Der diesbezügliche Verlauf einer Referenzstromaufnahme Iₒ(t) ist in den Vorgabedaten hinterlegt und kann von dort herangesogen werden, und er ist abhängig von der Rezeptur des Mischproduktes und den Reaktionsbedingungen für den Mischprozess.

Am Ende des Zeitabstandes benachbarter Dosierimpulse Δt2 und bei Abweichung der zeitabhängigen Stromaufnahme I(t) von dem jeweils zugeordneten Wert im zeitabhängigen Verlauf einer Referenzstromaufnahme Iₒ(t) um mehr als eine vorgegebene Toleranz, wobei eine Abweichung entweder nach oben oder nach unten vorliegen kann, wird die Zeitdauer des Dosierimpulses Δt1 für den nachfolgenden Dosierimpuls im ersten Fall verkürzt und im zweiten Fall verlängert.

Für zeitabhängige Verläufe einer Trockenstoff-Konzentration ohne Sättigungscharakter sieht eine erste Ausgestaltung des zweiten Verfahrens vor, dass diese Verläufe jeweils durch ein festes Zeitdauer-Zeitabstand-Verhältnis V zwischen der Zeitdauer des Dosierimpulses Δt1 und dem zugeordneten Zeitabstand benachbarter Dosierimpulse Δt2 definiert sind (V = Δt1/Δt2 = konstant).

Der jeweilige Verlauf einer Trockenstoff-Konzentration c(t) ist über die Zeit t ansteigend, weil der fortlaufend impulsweise dosierte Mengenstrom des pulverförmigen Stoffes ṁ_{P}, der im allgemeinsten Falle ein zeitabhängiger Mengenstrom pulverförmiger Stoff ṁ_{P}(t) ist, über die gesamte Zeitdauer t des Mischprozesses gesehen, konstant ist (ṁ_{P} = konstant). Der Mengenstrom pulverförmiger Stoff ṁ_{P} wird in der Zeitdauer t vielfach, und zwar (t/Δt2)-mal, bei annähernd unveränderlichem Füllstandsniveau im Mischbehälter in eine unveränderliche Menge Flüssigkeit m_{F} des vorliegenden Mischprodukts eingebracht, wobei sich der zeitabhängige Verlauf einer Trockenstoff-Konzentration nach Gleichung (2), wie folgt, darstellt: $c \left(t\right) = \frac{{{m}^{.}}_{P} \frac{t}{Δ t 2} Δ t 1}{{m}_{F} + {{m}^{.}}_{P} \frac{t}{Δ t 2} Δ t 1}$ In den meisten praxisrelevanten Fällen kann, weil der erste Term der nachfolgenden Relation in der Regel klein gegenüber dem zweiten Term ist, näherungsweise ${{m}^{.}}_{P} \frac{t}{Δ t 2} Δ t 1 ≪ {m}_{F}$ gesetzt werden, sodass sich nach Gleichung (2a) für den zeitabhängigen Verlauf einer Trockenstoff-Konzentration c(t) mit einer ersten Proportionalitätskonstante $k 1 = \frac{{{m}^{.}}_{P}}{{m}_{F}}$ näherungsweise ergibt: $c \left(t\right) \approx \frac{{{m}^{.}}_{P} \frac{t}{Δ t 2} Δ t 1}{{m}_{F}} = \frac{{{m}^{.}}_{P}}{{m}_{F}} \frac{Δ t 1}{Δ t 2} t = \frac{{{m}^{.}}_{P}}{{m}_{F}} V t = k 1 V t$

Diese steuerungstechnische Maßnahme mit einem festen Zeitdauer-Zeitabstand-Verhältnis V (V = Δt1/Δt2 = konstant) führt zwangsläufig im gleichen Verhältnis zu einer entsprechenden Verkürzung oder Verlängerung des Zeitabstandes benachbarter Dosierimpulse Δt2, bezogen auf den nachfolgenden Dosierimpuls.

Für zeitabhängige Verläufe einer Trockenstoff-Konzentration mit Sättigungscharakter sieht eine zweite Ausgestaltung des zweiten Verfahrens vor, dass diese Verläufe durch ein variables Zeitdauer-Zeitabstand-Verhältnis V zwischen der Zeitdauer des Dosierimpulses Δt1 und dem zugeordneten Zeitabstand benachbarter Dosierimpulse Δt2 definiert sind (V = Δt1/Δt2 ≠ konstant), wobei
- bei Abweichung der zeitabhängigen Stromaufnahme I(t) von dem jeweils zugeordneten Wert im zeitabhängigen Verlauf einer Referenzstromaufnahme Iₒ(t) um mehr als die vorgegebene Toleranz nach oben das Zeitdauer-Zeitabstand-Verhältnis V verkleinert und
- bei Abweichung der zeitabhängigen Stromaufnahme I(t) von dem jeweils zugeordneten Wert im zeitabhängigen Verlauf einer Referenzstromaufnahme Iₒ(t) um mehr als die vorgegebene Toleranz nach unten das Zeitdauer-Zeitabstand-Verhältnis V vergrößert wird.

Der jeweilige Verlauf einer Trockenstoff-Konzentration c(t) ist über die Zeit t degressiv ansteigend, weil der fortlaufend impulsweise dosierte Mengenstrom des pulverförmigen Stoffes ṁ_{P}, über die gesamte Zeitdauer t des Mischprozesses gesehen, zwar konstant ist (ṁ_{P} = konstant), die Zeitdauer des Dosierimpulses Δt1 jedoch stetig abnimmt und somit eine stetig abnehmende Menge pulverförmiger Stoff eindosiert wird. Der Mengenstrom pulverförmiger Stoff ṁ_{P} wird in der Zeitdauer t bei annähernd unveränderlichem Füllstandsniveau im Mischbehälter in ein vorliegendes nahezu unveränderliches Volumen des Mischprodukts V_{M} eingebracht (V_{M} ≈ konstant), wobei eine Dichte ρ_{M} des Mischprodukts entsprechend dem zeitabhängigen Verlauf einer Trockenstoff-Konzentration c(t) zunimmt und letztere sich nach Gleichung (3) mit einer zweiten Proportionalitätskonstante $k 2 = \frac{{{m}^{.}}_{P}}{{v}_{M}} ,$ wie folgt, darstellt: $c \left(t\right) = \frac{{\sum }_{t = 0}^{t} \left({{m}^{.}}_{P}\left(t\right)Δt1\right)}{{ρ}_{M} \left(t\right) {V}_{M}} = \frac{{{m}^{.}}_{P}}{{V}_{M}} \frac{{\sum }_{t = 0}^{t} Δ t 1}{{ρ}_{M} \left(t\right)} \approx k 2 \frac{{\sum }_{t = 0}^{t} Δ t 1}{{ρ}_{M} \left(t\right)} .$

Diese steuerungstechnische Maßnahme mit einem variablen Zeitdauer-Zeitabstand-Verhältnis V erfordert von der Steuerung die Fähigkeit, die Zeitdauer des Dosierimpulses Δt1 bei unveränderlichem Zeitabstand benachbarter Dosierimpulse Δt2 zu verkürzen oder zu verlängern oder bei unveränderter Zeitdauer des Dosierimpulses Δt1 den Zeitabstand benachbarter Dosierimpulse Δt2 adäquat zu verlängern oder zu verkürzen.

Die erfindungsgemäße steuerungstechnische Maßnahme besteht im Kern somit bei beiden Ausgestaltungen des zweiten Verfahrens darin, dass die Zeitdauer des Dosierimpulses Δt1 und der Zeitabstand benachbarter Dosierimpulse Δt2 so gewählt werden, dass sich am jeweiligen Ende des Zeitabstandes benachbarter Dosierimpulse Δt2 die zeitabhängig ermittelte Stromaufnahme I(t) zum Rühren und/oder Scheren und Homogenisieren des temporär vorliegenden Mischproduktes an den zeitabhängigen Verlauf einer Referenzstromaufnahme Iₒ(t), der zur diesbezüglichen Behandlung des homogenisierten Mischprodukts erforderlich ist, im Rahmen einer praxisrelevanten zulässigen Toleranz annähert.

Das für eine Aufkonzentrierung der Trockenstoff-Konzentration auf einen vorgegebenen Endwert vorrangig geeignete zweite Verfahren sieht vor, dass das rezirkulierte Mischprodukt in einen ersten Anteil und in einen zweiten Anteil aufgeteilt wird, dass der erste Anteil unmittelbar dem Mischprozess zugeführt wird und dass der komplementäre zweite Anteil über ein Speichervolumen geführt und dann gleichfalls dem Mischprozess zugeführt wird. Diese Aufteilung bietet die Möglichkeit, wie dies vorgeschlagen wird, den unmittelbar über den Mischprozess rezirkulierten ersten Anteil zwischen null und hundert Prozent des rezirkulierten Mischprodukts einzustellen. Eine derartige Ausgestaltung und Betriebsweise bietet die Möglichkeit, bei maximal möglichem erstem Anteil (100 %) kleinere Mengen des gewünschten Mischprodukts ausschließlich im Mischbehälter aufzukonzentrieren. Große Mengen Mischprodukt werden mit einem großen zweiten Anteil über entsprechend große Speichervolumen rezirkuliert und aufkonzentriert, wobei das Aufteilungsverhältnis so gewählt werden kann, dass der erste Anteil, der unmittelbar über den Mischprozess rezirkuliert wird, die in diesem Mischprozess installierten mechanischen Rühr- und/oder Scher- und Homogenisier-Mechanismen durch strömungsmechanische Wirkmechanismen ergänzt und intensiviert.

### Erstes und zweites Verfahren

Um die Dosierung des pulverförmigen Stoffes möglichst störungsfrei zu gestalten, wird für das erste und das zweite Verfahren vorgeschlagen, dass der Mengenstrom des pulverförmigen Stoffes über die Zeitdauer des Dosierimpulses konstant ist. Dies wird insbesondere dadurch sichergestellt, dass eine steuerbare Öffnung für die Zufuhr des pulverförmigen Stoffes nur entweder eine volle Offenstellung oder eine Schließstellung einnimmt.

Um die Steuerung des Mischprozesses möglichst handhabbar zu machen, sieht eine andere Ausgestaltung für beide Verfahrens vor, dass die Verkürzung oder die Verlängerung der Zeitdauer des Dosierimpulses dann erfolgt, wenn ein durch eine zulässige Stromüberschreitung oder eine zulässige Stromunterschreitung jeweils bestimmter Stromkorridor durch eine nach oben abweichende Stromaufnahme oder eine nach unten abweichende Stromaufnahme verlassen wird. Dabei sind die zulässige Stromüberschreitung und die zulässige Stromunterschreitung jeweils durch einen prozentualen Anteil von der zugeordneten Referenzstromaufnahme oder dem zugeordneten zeitabhängigen Verlauf einer Referenzstromaufnahme bestimmt. Damit die Steuerung diesbezüglich möglichst feinfühlig arbeitet, wird weiterhin vorgeschlagen, dass das Maß der Verkürzung oder der Verlängerung der Zeitdauer des Dosierimpulses in Abhängigkeit von dem Maß der Abweichung der zeitabhängigen Stromaufnahme von der zugeordneten Referenzstromaufnahme oder dem zugeordneten zeitabhängigen Verlauf einer Referenzstromaufnahme bestimmt ist.

Um die im Praxisbetrieb für eine bestimmte Rezeptur gewonnenen Betriebsdaten für nachfolgende Mischprozesse mit gleicher Rezeptur nutzbar zu machen, sieht eine andere Ausgestaltung für beide Verfahrens vor, dass die der Steuerung der Einbringung des pulverförmigen Stoffes in die wenigstens eine Flüssigkeit zugrunde liegenden weiteren rezepturabhängigen Vorgabedaten aus Erfahrungswerten früherer Mischprozesse gewonnen und gespeichert werden, wobei diese Vorgabedaten ein Mengenstrom der wenigstens einen Flüssigkeit, eine Misch- oder Lösungstemperatur (Reaktionstemperatur), ein Druck oberhalb der Flüssigkeitssäule, aus dem ein Reaktionsdruck resultiert, Drehzahlen von Einrichtungen zum Rühren und/oder Scheren und Homogenisieren und eine von der zugeordneten Referenzstromaufnahme oder dem zugeordneten zeitabhängigen Verlauf einer Referenzstromaufnahme abhängige zulässige Stromüberschreitung und eine zulässige Stromunterschreitung sind.

Um die im Praxisbetrieb für eine bestimmte Rezeptur gewonnenen Betriebsdaten für nachfolgende Mischprozesse mit gleicher Rezeptur nutzbar zu machen, sieht eine weitere Ausgestaltung für beide Verfahrens vor, dass die im Verlauf der Steuerung der Einbringung des pulverförmigen Stoffes in die wenigstens eine Flüssigkeit gewonnenen zielführenden rezepturabhängigen Steuerungsparameter, und zwar die Zeitdauer des Dosierimpulses und der Zeitabstand benachbarter Dosierimpulse, gespeichert und für nachfolgende Steuerungen gleicher Rezepturen herangezogen werden.

### Mischvorrichtungen (erstes und zweites Verfahren)

Eine Mischvorrichtung zur Durchführung des ersten Verfahrens besteht in an sich bekannter Weise aus einem Mischbehälter, der einen Zulaufanschluss zur Zufuhr für eine Flüssigkeit, einen Auslaufstutzen zur Abfuhr für ein Mischprodukt und eine Rühreinrichtung und/oder eine Scher- und Homogenisier-Einrichtung aufweist. An dem Mischbehälter ist ein Einlaufventil mit einem Ventilschließglied angeordnet. Das Einlaufventil ist mit dem Ventilschließglied entweder zwischen vollständig geschlossen (Schließstellung) oder vollständig geöffnet (Offenstellung) einstellbar. Ein pulverförmiger Stoff wird mit dem Einlaufventil in die Flüssigkeit eingebracht, wobei mit einer dem Einlaufventil zugeordneten Steuereinrichtung das Ventilschließglied in die Schließ- oder in die Offenstellung überführbar ist.

Erfindungsgemäß stellt die Steuereinrichtung der Mischvorrichtung rezepturabhängige Vorgabedaten und rezepturabhängige Steuerungsparameter in Gestalt der Zeitdauer des Dosierimpulses und des Zeitabstandes benachbarter Dosierimpulse bereit. Weiterhin weist die Steuereinrichtung erfindungsgemäß wenigstens einen als Messeinrichtung ausgebildeten Signalaufnehmer auf, der eine zeitabhängige Stromaufnahme der Rühreinrichtung und/oder der Scher- und Homogenisier-Einrichtung erfasst. Mit diesen Eigenschaften ausgestattet steuert die Steuereinrichtung die Schließ- oder die Offenstellung des Ventilschließgliedes in Abhängigkeit von der zeitabhängigen Stromaufnahme und in Relation zu den Vorgabedaten und den Steuerungsparametern an.

Eine Mischvorrichtung zur Durchführung des zweiten Verfahrens ist im Wesentlichen adäquat zur Mischvorrichtung zur Durchführung des ersten Verfahrens aufgebaut. Der Unterschied resultiert aus der dem zweiten Verfahren zugrundeliegenden Aufgabe, durch Rezirkulation des Mischproduktes eine weitestgehende Aufkonzentrierung kleiner bis größter Mengen Mischprodukt mit pulverförmigem Stoff zu erreichen. Hierzu ist eine konstruktive Ergänzung der Mischvorrichtung in Form einer Zirkulationsleitung vorgesehen, die von einer an den Auslaufstutzen angeschlossenen Leitung abzweigt und unmittelbar in den Mischbehälter einmündet.

Um das als Hubventil ausgebildete Einlaufventil, das den pulverförmigen Stoff ausschließlich in seiner vollen Offenstellung zuführt und somit die Verstopfungsanfälligkeit von vornherein minimiert, noch weiter diesbezüglich zu optimieren und zum Beispiel Tot- und Hohlräume im pulverbeaufschlagten Bereich des Ventilgehäuses des Einlaufventils zu vermeiden, sieht eine vorteilhafte Ausführungsform vor, dass das Ventilschließglied zumindest in seinem pulverbeaufschlagten Bereich als durchmessergleiche zylindrische Stange ausgebildet ist, an der durchmessergleich ein Ventilteller angeformt ist. Wenn sich das Einlaufventil in seiner vollen Offenstellung befindet, ist das Ventilschließglied mit seinem Ventilteller aufgrund dieser Ausführungsform weitestgehend aus der voll ausgebildeten Strömung des pulverförmigen Stoffes herausgefahren, sodass es einerseits kein Strömungshindernis darstellt und andererseits liegt eine Sitzdichtung, die in dem Ventilteller Aufnahme findet, in der Nähe der Wandung eines Ventilgehäuses und damit außerhalb des voll ausgebildeten Strömungsbereichs der Rohrströmung und wird dadurch allenfalls nur von der wandnahen, stagnierenden Strömung in diesem Randbereich tangiert.

### KURZBESCHREIBUNG DER ZEICHNUNGEN

Eine eingehendere Darstellung der Erfindung ergibt sich aus der folgenden Beschreibung und den beigefügten Figuren der Zeichnung sowie aus den Ansprüchen. Während die Erfindung in den verschiedensten Ausgestaltungen eines ersten und eines zweiten Verfahrens zur Steuerung der Einbringung eines pulverförmigen Stoffes in eine aus wenigstens einer Komponente bestehenden Flüssigkeit für ein Inline-Mischverfahren realisiert ist, werden in der Zeichnung ein bevorzugtes erstes und zweites Verfahren sowie eine Mischvorrichtung zur Durchführung des jeweiligen Verfahrens beschrieben. Es zeigen
- **Figur 1**: in schematischer Darstellung eine Mischvorrichtung für ein Inline-Mischverfahren, das als erstes Verfahren, einem sogenannten Eindurchgang-Verfahren, betrieben wird;
- **Figur 1a**: in schematischer Darstellung eine Mischvorrichtung für ein Inline-Mischverfahren, das als zweites Verfahren, einem sogenannten Mehrdurchgang-Verfahren, betrieben werden kann;
- **Figur 2**: in perspektivischer Darstellung und im Halbschnitt ein Einlaufventil zur Zuführung des pulverförmigen Stoffes in Mischvorrichtungen gemäß den **Figuren 1** und **1a** ohne ein Steuerkopfgehäuse;
- **Figur 3**: in einer qualitativen Darstellung für das erste Verfahren eine zeitabhängige Stromaufnahme I(t) für eine Abfolge von Dosierimpulsen mit einer konstanten Zeitdauer des Dosierimpulses Δt1 und mit einem Zeitabstand benachbarter Dosierimpulse Δt2;
- **Figur 4**: in einer qualitativen Darstellung für das erste Verfahren eine zeitabhängige Stromaufnahme I(t) für eine Abfolge von Dosierimpulsen mit einer konstanten Zeitdauer des Dosierimpulses Δt1/2 und mit einem Zeitabstand benachbarter Dosierimpulse Δt2/2;
- **Figur 5**: in einer qualitativen Darstellung für das zweite Verfahren eine zeitabhängige Stromaufnahme I(t) für eine Abfolge von Dosierimpulsen mit einer konstanten Zeitdauer des Dosierimpulses Δt1 und mit einem konstanten Zeitabstand benachbarter Dosierimpulse Δt2 zur Realisierung eines zeitabhängigen näherungsweise linear ansteigenden Verlaufs einer Trockenstoff-Konzentration (ohne Sättigungscharakter) und
- **Figur 6**: in einer qualitativen Darstellung für das zweite Verfahren eine zeitabhängige Stromaufnahme I(t) für eine Abfolge von Dosierimpulsen mit einer stetig abnehmenden Zeitdauer des Dosierimpulses Δt1 und mit einem konstanten Zeitabstand benachbarter Dosierimpulse Δt2 zur Realisierung eines zeitabhängigen degressiven Verlaufs einer Trockenstoff-Konzentration (mit Sättigungscharakter).

### Mischvorrichtung für erstes Verfahren (Figuren 1 und 2)

Eine Mischvorrichtung 1000 weist unter anderem einen Mischbehälter 100 auf, der aus einem vorzugsweise zylindrischen Behältermantel 100.1, einem oberen Behälterboden 100.2 und einem unteren Behälterboden 100.3 besteht. Der untere Behälterboden 100.3 verjüngt sich vorzugsweise nach unten, meist kegelförmig oder in Form eines Kreiskegels, und weist am unteren Ende einen Auslaufstutzen 100.4 für ein Mischprodukt M auf, das mit einem Mengenstrom Mischprodukt ṁ_{M} abgeführt wird. Dem Mischbehälter 100 wird über einen Zulaufanschluss 100.5 eine Flüssigkeit F mit einem Mengenstrom Flüssigkeit ṁ_{F} kontinuierlich zugeführt, die ein freies Füllstandsniveau N ausbildet, über dem im Regelfall bei der in Rede stehenden Mischvorrichtung 1000 (Vakuummischer) ein Druck oberhalb der Flüssigkeitssäule p, ein Unterdruck gegenüber Atmosphärendruck, herrscht.

An dem Behältermantel 100.1 oder dem unteren Behälterboden 100.3 ist ein Einlaufventil 20 angeordnet. Das Einlaufventil 20 dient der diskontinuierlichen Zufuhr eines pulverförmigen Stoffes P mit einem Mengenstrom pulverförmiger Stoff ṁ_{P}, der über eine Zuführleitung 18 zugeführt wird, in die Flüssigkeit F oder in das Mischprodukt M. Dem Einlaufventil 20 ist eine Steuereinrichtung 30 zugeordnet, die mit einem Steuerkopfgehäuse 14 des Einlaufventils 20 über eine Signalleitung 22 kommuniziert und das Einlaufventil 20 bedarfsweise in seine Offen- oder Schließstellung überführt. Im Mischbehälter 100 befindet sich eine über einen ersten Antriebsmotor 40 mit einer eher niedrigen ersten Drehzahl n1 angetriebene Rühreinrichtung 24, vorzugsweise zentral angeordnet und mechanisch wirkend, die vorzugsweise bis in den Bereich des unteren Behälterbodens 100.3 hinabreicht. Die erforderliche Rührwirkung kann auch durch strömungsmechanische Mittel, beispielsweise durch Umpumpen der Flüssigkeit F bzw. des Mischprodukts M über eine in **Figur 1** nicht dargestellte Kreislaufleitung oder eine wie in Figur 1a gezeigte, vergleichbar wirkende Zirkulationsleitung 28 mit vorzugsweise tangentialem Eintritt der Flüssigkeit F oder des Mischprodukts M in den Mischbehälter 100, erreicht oder unterstützt werden.

Nachfolgend soll, wenn die Aussage der Einfachheit halber auf Flüssigkeit F reduziert ist, das Mischprodukt M, wenn dies zutrifft, mitgelesen werden und umgekehrt. Alternativ oder additiv zur Rühreinrichtung 24 ist vorzugsweise im unteren Bereich des unteren Behälterbodens 100.3 und vorzugsweise außermittig in diesem eine über einen zweiten Antriebsmotor 50 mit einer eher hohen zweiten Drehzahl n2 angetriebene Scher- und Homogenisier-Einrichtung 26 vorgesehen. Diese saugt die Flüssigkeit F vorzugsweise einerseits von oben an und wirft sie andererseits ringförmig im wandnahen Bereich des unteren Behälterbodens 100.3 derart aus, dass sich vorzugsweise eine von außen nach innen gerichtete Zirkulationsströmung im Mischbehälter 100 ausbildet. Beim Durchgang durch die Scher- und Homogenisier-Einrichtung 26 werden Flüssigkeit F und pulverförmiger Stoff P oder das daraus resultierende Mischprodukt M sehr intensiv mechanisch gemischt und vorzugweise dabei homogenisiert.

Das Einlaufventil 20 ist als Hubventil ausgebildet **(****Figur 2****).** Es weist in einem Ventilgehäuse 2 einen Ventilsitz 2a und einen mit diesem zusammenwirkenden Ventilteller 8a auf, der an einem Ventilschließglied 8 ausgebildet ist. Im Regelfall nimmt das Ventilschließglied 8 eine Sitzdichtung 10 auf, die in der Schließstellung des Einlaufventils 20 im Zusammenwirken mit dem Ventilsitz 2a die Abdichtung bewirkt. Der Ventilsitz 2a besitzt eine Sitzöffnung 2b, durch welche der über einen Rohranschluss 2c aus der Zuführleitung 18 zugeführte pulverförmige Stoff P in die Flüssigkeit F eingebracht wird **(****Figur 1****).**

Die oberhalb der Anschlussstelle des Einlaufventils 20, die vorzugsweise unmittelbar in der Wandung des Mischbehälters 100 angeordnet ist, anstehende Flüssigkeit F bildet mit ihrer Flüssigkeitssäule eine Höhe h aus **(****Figur 1****),** sodass sich der statische Druck im Bereich der vorgenannten Anschlussstelle und damit auch im Bereich der Sitzöffnung 2b aus dem Druck oberhalb der Flüssigkeitssäule p (vorzugsweise Unterdruck) und dem statischen Druck, der sich aus der Höhe der Flüssigkeitssäule h ergibt, zusammensetzt. Bei einem Vakuummischer mit einem Unterdruck von beispielweise p = 0,2 bis 0,8 bar und einer entsprechend diesem Druckbereich zugeordneten Höhe der Flüssigkeitssäule h = 0,2 bis 4 m herrscht im Bereich der Sitzöffnung 2b stets immer noch ein Unterdruck gegenüber Atmosphärendruck, sodass die Sitzöffnung 2b aus dem Mischbehälter 100 heraus besaugt und damit der pulverförmige Stoff P eingesaugt wird. Die Sitzöffnung 2b ist mit dem Ventilteller 8a zwischen vollständig geschlossen, der Schließstellung, oder vollständig geöffnet, der Offenstellung, einstellbar. Das Ventilgehäuse 2 ist über ein Laternengehäuse 4 mit einem Antriebsgehäuse 6 zum Antrieb des Ventilschließgliedes 8 verbunden. Es handelt sich vorzugsweise um einen druckmittelbeaufschlagten Feder/Kolben-Antrieb, wobei eine Rückstellfeder 12 das Ventilschließglied 8 in der Regel in seine Schließstellung überführt, wenn das Antriebsgehäuse 6 nicht mit Druckmittel, vorzugsweise Druckluft, beaufschlagt ist. Eine Ventilstange 8b, die am Ventilteller 8a des Ventilschließgliedes 8 angreift und durch das Antriebsgehäuse 6 hindurch- und bis in das Steuerkopfgehäuse 14 hineingeführt ist, dient antriebsseitig der axialen Führung des Ventilschließgliedes 8. Das Ventilschließglied 8 ist zumindest in seinem pulverbeaufschlagten Bereich als durchmessergleiche zylindrische Stange ausgebildet, an der durchmessergleich der Ventilteller 8a angeformt ist. Durch diese konstruktive Ausgestaltung werden Hohl- und Toträume im Ventilgehäuse 2 im pulverbeaufschlagten Bewegungsbereich des Ventilschließgliedes 8 vermieden, wobei sich das Ventilschließglied 8 mit seinem endseitigen Ventilteller 8a und der zugeordneten Sitzdichtung 10 weitestgehend aus dem voll durchströmten Bereich des Ventilgehäuses 2 zurückziehen lässt.

Die Steuereinrichtung 30 **(****Figur 1****)** weist wenigstens einen Signalaufnehmer 16 auf. Der wenigstens eine Signalaufnehmer 16 ist eine Messeinrichtung beispielsweise für Mischparameter, wie beispielsweise der Mengenstrom Flüssigkeit ṁ_{F}, der Druck oberhalb der Flüssigkeitssäule p im Mischbehälter 100, eine Misch- oder Lösungstemperatur T der Flüssigkeit F, eine Trockenstoff-Konzentration c oder ein zeitabhängiger Verlauf einer Trockenstoff-Konzentration c(t), Drehzahlen n1, n2 und eine zeitabhängige Stromaufnahme I(t) der Rühr- und/oder Scher- und Homogenisier-Einrichtung 24, 26. Der Signalaufnehmer 16 ist in **Figur 1** beispielhaft für die zeitabhängige Stromaufnahme I(t) des zweiten Antriebsmotors 50 der Scher- und Homogenisier-Einrichtung 26 dargestellt. In analoger Weise können zusätzlich oder alternativ weitere Messeinrichtungen vorgesehen werden, die die anderen Mischparameter ermitteln.

### Mischvorrichtung für zweites Verfahren (Figuren 1a und 2)

Eine Mischvorrichtung 1000 für das zweite Verfahren unterscheidet sich von jener für das erste Verfahren lediglich dadurch, dass eine Zirkulationsleitung 28 vorgesehen ist, die von einer an den Auslaufstutzen 100.4 angeschlossenen Leitung abzweigt und unmittelbar in den Mischbehälter 100, vorzugsweise über einen eigenen Rezirkulationsanschluss 100.6, einmündet. Die an den Auslaufstutzen 100.4 angeschlossene Leitung kann über einen oder mehrere Speicherbehälter geführt und schließlich mit dem Zulaufanschluss 100.5 verbunden sein. Diese konstruktiven Maßnahmen dienen verfahrenstechnischen Zwecken, die vorstehend bereits erläutert wurden. Um Wiederholungen zu vermeiden, wird auf eine vollständige Beschreibung der Mischvorrichtung 1000 gemäß **Figur 1a** verzichtet und diesbezüglich auf die Beschreibung zu **Figur 1** verwiesen.

### Erstes Verfahren (Figuren 3 und 4 in Verbindung mit den Figuren 1 und 2)

Die Einbringung und Behandlung des pulverförmigen Stoffes P erfolgt quasi unter den reaktionskinetischen Bedingungen eines Verweilzeitverhaltens eines kontinuierlich arbeitenden homogenen Reaktionskessels. Es werden die Flüssigkeit F über den Zulaufanschluss 100.5 mit dem Mengenstrom Flüssigkeit ṁ_{F}, der im allgemeinsten Falle ein zeitabhängiger Mengenstrom Flüssigkeit (ṁ_{F}(t)) sein kann, kontinuierlich und der pulverförmige Stoff P über das Einlaufventil 20 diskontinuierlich mit dem Mengenstrom pulverförmiger Stoff ṁ_{P}, der im allgemeinsten Falle ebenfalls ein zeitabhängiger Mengenstrom pulverförmiger Stoff (ṁ_{P}(t)) sein kann, dem Mischprozess im Mischbehälter 100 zugeführt, wobei das Ziel die vorgegebene, zeitlich unveränderliche Trockenstoff-Konzentration c des pulverförmigen Stoffes P in der Flüssigkeit F ist. Die Flüssigkeit F und der pulverförmige Stoff P werden fortwährend gerührt und/oder zu dem Mischprodukt M gemischt und das Mischprodukt M wird dabei homogenisiert. Das Mischprodukt M wird entsprechend der zugeführten Mengen an Flüssigkeit F und pulverförmigem Stoff P mit dem Mengenstrom Mischprodukt ṁ_{M} kontinuierlich abgeführt. Es sind eine Rezeptur des Mischproduktes M wenigstens hinsichtlich der vorgegebenen Trockenstoff-Konzentration c und die Reaktionsbedingungen jeweils in Form von Vorgabedaten D vorgegeben.

Die diskontinuierliche Zufuhr des pulverförmigen Stoffes P erfolgt über eine Zeitdauer t impulsweise durch eine zeitliche Abfolge von Dosierimpulsen i **(****Figuren 3** und **4****),** die jeweils durch den Mengenstrom des pulverförmigen Stoffes ṁ_{P}, eine Zeitdauer des Dosierimpulses Δt1 und einen Zeitabstand benachbarter Dosierimpulse Δt2 charakterisiert sind. Der Mengenstrom des pulverförmigen Stoffes ṁ_{P} ist grundsätzlich ein zeitabhängiger Mengenstrom pulverförmiger Stoff ṁ_{P}(t), wie vorstehend bereits angegeben, wobei beim vorliegenden Anmeldungsgegenstand aufgrund der Bauart und der Schaltcharakteristik des Einlaufventils 20 näherungsweise von einem zeitunabhängigen und damit konstanten Mengenstrom pulverförmiger Stoff ṁ_{P} ausgegangen wird (ṁ_{P} = konstant). Nach Gleichung (1) ist die vorgegebene konstante Trockenstoff-Konzentration c durch ein gleichfalls festes, d.h. konstantes Zeitdauer-Zeitabstand-Verhältnis V zwischen der Zeitdauer des Dosierimpulses Δt1 und dem zugeordneten Zeitabstand benachbarter Dosierimpulse Δt2 definiert (V = Δt1/Δt2 = konstant).

Für die Zeitdauer des Dosierimpulses Δt1 gemäß **Figur 3** wird beispielsweise am zweiten Antriebsmotor 50 der Scher- und Homogenisier-Einrichtung 26 die gleichfalls in **Figur 3** über der entsprechenden Zeitdauer t aufgetragene zeitabhängige Stromaufnahme I(t) ermittelt bzw. gemessen. Letztere ist proportional zu einer für ein im Mischbehälter 100 unmittelbar nach dem Dosierimpuls i temporär vorliegendes Mischprodukt M* erforderlichen Rühr- und/oder Scher- und Homogenisier-Leistung **(****Figur 1****),** die von der Rühr- und/oder Scher- und Homogenisier-Einrichtung 24, 26 in dieser Phase der Behandlung aufzubringen ist. Der Verlauf der zeitabhängige Stromaufnahme I(t) ist einer Gauß'schen Normalverteilungskurve ähnlich, er steigt mit dem stoßweise eintretenden Mengenstrom pulverförmiger Stoff ṁ_{P} an, erreicht ein Maximum, um dann nach Auflösung des pulverförmigen Stoffes P, d.h. bei einem dann erreichten homogenisierten Mischprodukt M, auf einen Ausgangswert allmählich abzufallen.

Dieses typische Verhalten wird erfindungsgemäß steuerungstechnisch genutzt, indem aus den Vorgabedaten D eine Referenzstromaufnahme Iₒ herangezogen wird, die charakteristisch ist für die am homogenisierten Mischprodukt M zu erbringende Rühr- und/oder Scher- und Homogenisier-Leistung.

Wenn der Zeitabstand benachbarter Dosierimpulse Δt2 nicht ausreicht, um eine dosierte Menge pulverförmiger Stoff m_{P} = ṁ_{P} Δt1 aufzulösen, einzumischen und zu homogenisieren, wird eine zeitabhängige nach oben abweichende Stromaufnahme I*(t) gemessen, sodass bei diesem Zustand des temporär vorliegenden Mischprodukts M* am Ende des Zeitabstandes benachbarter Dosierimpulse Δt2 ein erneuter Dosierimpuls i noch nicht angezeigt ist. Wird unter vergleichbaren Bedingungen eine zeitabhängige nach unten abweichende Stromaufnahme I**(t) ermittelt, dann kann dies ein Indiz dafür sein, dass die durch den Zeitabstand benachbarter Dosierimpulse Δt2 auch definierte Rühr- und/oder Scher- und Homogenisier-Phase übermäßig lang bemessen ist oder dass keine dieser Phase adäquate Menge pulverförmiger Stoff m_{P} dosiert wurde.

Dem vorstehend dargestellten Sachverhalt trägt das Verfahren zur Steuerung erfindungsgemäß dadurch Rechnung, dass am Ende des Zeitabstandes benachbarter Dosierimpulse Δt2 und bei Abweichung der zeitabhängigen Stromaufnahme I(t) von der zeitunabhängigen und damit konstanten Referenzstromaufnahme Iₒ (Iₒ = konstant) um mehr als eine vorgegebene Toleranz, und zwar entweder nach oben oder nach unten, und unter Einhaltung des festen Zeitdauer-Zeitabstand-Verhältnisses V (V = Δt1/Δt2 = konstant) die Zeitdauer des Dosierimpulses Δt1 für den nachfolgenden Dosierimpuls i im ersten Fall verkürzt und im zweiten Fall verlängert wird. Die Toleranz besteht in einer Vorgabe einer zulässigen Stromüberschreitung ΔI1 und in einer zulässigen Stromunterschreitung ΔI2 **(****Figur 3****).**

Der Fall der Verkürzung ist in **Figur 4** dargestellt, wobei in dem dargestellten Fallbeispiel die Zeitdauer des Dosierimpulses Δt1 und damit auch der zugeordnete Zeitabschnitt benachbarter Dosierimpulse Δt2 beispielhaft halbiert wurden (Δt1/2; Δt2/2). Auch bei diesem Dosiermodus wird wiederum am Ende des Zeitabschnittes benachbarter Dosierimpulse Δt2/2 eine Überprüfung vorgenommen, ob im Rahmen der vorgegebenen Toleranz eine zeitabhängige nach oben oder nach unten abweichende Stromaufnahme I*(t), I**(t) vorliegt, die eine notwendige Korrektur im vorstehend dargestellten Sinne erforderlich macht.

Die Verkürzung oder die Verlängerung der Zeitdauer des Dosierimpulses Δt1 erfolgt dann, wenn ein durch die zulässige Stromüberschreitung ΔI1 oder die zulässige Stromunterschreitung ΔI2 jeweils bestimmter Stromkorridor durch die zeitabhängige nach oben oder nach unten abweichende Stromaufnahme I*(t), I**(t) verlassen wird. Die zulässige Stromüberschreitung und die zulässige Stromunterschreitung ΔI1, ΔI2 sind vorzugsweise jeweils durch einen prozentualen Anteil von der zugeordneten Referenzstromaufnahme Iₒ bestimmt. Weiterhin ist vorzugsweise das Maß der Verkürzung oder der Verlängerung der Zeitdauer des Dosierimpulses Δt1 in Abhängigkeit von dem Maß der Abweichung der zeitabhängigen Stromaufnahme I(t) von der zugeordneten Referenzstromaufnahme Iₒ bestimmt. Die letztlich durch die jeweilige Rezeptur des Mischprodukts M bestimmte zulässige Stromüberschreitung ΔI1 und zulässige Stromunterschreitung ΔI2 können Bestandteil der Vorgabedaten D für den Mischprozess sein.

Im Verlauf der Steuerung der Einbringung des pulverförmigen Stoffes P in die wenigstens eine Flüssigkeit F gewonnene zielführende rezepturabhängige Steuerungsparameter S, nämlich die Zeitdauer des Dosierimpulses Δt1 und der Zeitabstand benachbarter Dosierimpulse Δt2, werden gespeichert und für nachfolgende Steuerungen gleicher Rezepturen herangezogen.

Die Steuereinrichtung 30 der Mischvorrichtung 100 ist erfindungsgemäß so eingerichtet, dass diese die rezepturabhängigen Vorgabedaten D sowie die rezepturabhängigen Steuerungsparameter S in Gestalt der Zeitdauer des Dosierimpulses Δt1 und des Zeitabstandes benachbarter Dosierimpulse Δt2 bereitstellen kann. Die Steuereinrichtung 30 weist weiterhin wenigstens den als Messeinrichtung ausgebildeten Signalaufnehmer 16 auf **(****Figur 1****),** der die zeitabhängige Stromaufnahme I(t) der Rühreinrichtung 24 und/oder der Scher- und Homogenisier-Einrichtung 26 erfasst **(****Figuren 3, 4****).** Die Steuereinrichtung 30 steuert erfindungsgemäß die Schließ- oder die Offenstellung des Ventilschließgliedes 8 **(****Figur 2****)** in Abhängigkeit von der zeitabhängigen Stromaufnahme I(t) und in Relation zu den Vorgabedaten D und den Steuerungsparametern S an.

### Zweites Verfahren (Figuren 5 und 6 in Verbindung mit den Figuren 1a und 2)

Um Wiederholungen zu vermeiden, wird bei der nachfolgenden Figurenbeschreibung zum zweiten Verfahren in seinen beiden Ausgestaltungen nur auf solche Lösungsmerkmale abgestellt, in denen sich das zweite vom ersten Verfahren unterscheidet. Ansonsten wird auf die Figurenbeschreibung zum ersten Verfahren verwiesen.

Die Einbringung und Behandlung des pulverförmigen Stoffes P erfolgt unter den reaktionskinetischen Bedingungen eines Verweilzeitverhaltens eines kontinuierlich arbeitenden homogenen Reaktionskessels. Es wird in einer ersten Phase Flüssigkeit F in dem Mischbehälter 100 vorgelegt (Zufuhr über den Zulaufanschluss 100.5) und der pulverförmige Stoff P wird dieser insgesamt vorgelegten Flüssigkeit F über das Einlaufventil 20 diskontinuierlich mit dem Mengenstrom pulverförmiger Stoff ṁ_{P} zugeführt, wobei am Ende der ersten Phase eine Trockenstoff-Konzentration c erreicht ist, die unterhalb eines für das Ende des gesamten Mischprozesses vorgegebenen Endwertes c_{E} liegt. Die Flüssigkeit F und der pulverförmige Stoff P werden mittels der Rühr-Einrichtung 24 fortwährend gerührt und/oder mittels der Scher- und Homogenisier-Einrichtung 26 zu dem Mischprodukt M gemischt und das Mischprodukt M wird homogenisiert.

In einer zweiten Phase wird das in der ersten Phase gewonnene Mischprodukt M über den Mischbehälter 100 rezirkuliert und es werden weiterhin der rezirkulierten Menge Mischprodukt M entsprechende Mengen an pulverförmigem Stoff P diskontinuierlich zugeführt. Die in die Rezirkulation abgeführte Menge Mischprodukt M kann in einen ersten Anteil a und in einen zweiten Anteil b aufgeteilt werden ((a+b)M). Die Mengenbilanz gestaltet sich demnach in der zweiten Phase bei konstantem Füllstandsniveau N zwingend nach der Kontinuitätsbedingung. Das Mischprodukt M wird so lange rezirkuliert, bis ein zeitabhängiger Verlauf einer Trockenstoff-Konzentration c(t) des pulverförmigen Stoffes P im Mischprodukt M auf den vorgegebenen Endwert c_{E} aufgewachsen ist.

Bei dem in Rede stehenden Mischverfahren sind eine Rezeptur des Mischproduktes M wenigstens hinsichtlich des dem vorgegebenen Endwert c_{E} zugeordneten zeitabhängigen Verlaufs einer Trockenstoff-Konzentration c(t) und die Reaktionsbedingungen jeweils in Form der Vorgabedaten D vorgegeben.

Der erfinderische Lösungsgedanke entspricht in wesentlichen Merkmalen jenem gemäß dem ersten Verfahren. Durch den mehrstufigen Ablauf in der zweiten Phase des zweiten Verfahrens ergibt sich der zeitabhängige Verlauf einer Trockenstoff-Konzentration c(t), der planmäßig in dem vorgegebenen Endwert c_{E} endet, wobei zwischen dem Verlauf einer Trockenstoff-Konzentration c(t) ohne Sättigungscharakter (näherungsweise linearer zeitabhängiger Verlauf; siehe **Figur 5****)** oder mit Sättigungscharakter (degressiver zeitabhängiger Verlauf; siehe **Figur 6****)** zu unterscheiden ist. Der in dem vorgegebenen Endwert c_{E} endende zeitabhängige Verlauf einer Trockenstoff-Konzentration c(t) ist durch die Abfolge bestimmter Dosierimpulse i, d.h eindeutig festgelegt durch die Zeitdauer des Dosierimpulses Δt1 und den Zeitabstand benachbarter Dosierimpulse Δt2, definiert.

Sobald sich der pulverförmige Stoff P in der aufnehmenden Flüssigkeit F (erste Phase) und in dem aufnehmenden Mischprodukt M (zweite Phase) gleichverteilt, d.h. möglichst homogen verteilt und ggf. dabei aufgelöst hat, klingt die zeitabhängige Stromaufnahme I(t) ab, und zwar auf einen zeitabhängigen Verlauf einer Referenzstromaufnahme Iₒ(t), der charakteristisch ist für die am homogenisierten Mischprodukt M unter den Bedingungen des zugeordneten zeitabhängigen Verlaufs einer Trockenstoff-Konzentration c(t) zu erbringende Rühr- und/oder Scher- und Homogenisier-Leistung (siehe **Figur 5****:** annähernd linearer zeitabhängiger Verlauf einer Referenzstromaufnahme Iₒ(t); **Figur 6****:** degressiver zeitabhängiger Verlauf einer Referenzstromaufnahme I₀(t)). Der zeitabhängige Verlauf einer Referenzstromaufnahme Iₒ(t) beginnt zum Zeitpunkt t = 0, zu dem nur die reine Flüssigkeit F vorliegt, mit einem Anfangswert Iₒ(t = 0) = I₀ (siehe **Figuren 5****,** **6****).** Der diesbezügliche Verlauf einer Referenzstromaufnahme Iₒ(t) ist in den Vorgabedaten D hinterlegt, und er ist abhängig von der Rezeptur des Mischproduktes M und den Reaktionsbedingungen für den Mischprozess.

Am Ende des Zeitabstandes benachbarter Dosierimpulse Δt2 und bei Abweichung der zeitabhängigen Stromaufnahme I(t) von dem jeweils zugeordneten Wert im zeitabhängigen Verlauf einer Referenzstromaufnahme Iₒ(t) um mehr als eine vorgegebene Toleranz, wobei eine Abweichung entweder nach oben oder nach unten vorliegen kann (siehe **Figuren 5****,** **6****),** wird die Zeitdauer des Dosierimpulses Δt1 für den nachfolgenden Dosierimpuls im ersten Fall verkürzt und im zweiten Fall verlängert.

Für einen zeitabhängigen Verlauf einer Trockenstoff-Konzentration c(t) ohne Sättigungscharakter, beginnend bei c(t = 0) = 0 für die reine Flüssigkeit F **(****Figur 5****),** wie er durch die oben angegebenen Gleichungen (2, 2a) beschrieben werden kann (c(t) = k1 V t), sieht eine Ausgestaltung des zweiten Verfahrens vor, dass dieser Verlauf durch ein festes Zeitdauer-Zeitabstand-Verhältnis V zwischen der Zeitdauer des Dosierimpulses Δt1 und dem zugeordneten Zeitabstand benachbarter Dosierimpulse Δt2 definiert ist (V = Δt1/Δt2 = konstant). Bei Abweichungen von dem zeitabhängigen Verlauf einer Referenzstromaufnahme Iₒ(t) wird erfindungsgemäß bei konstantem Zeitdauer-Zeitabstand-Verhältnis V die Zeitdauer des Dosierimpulses Δt1 verkürzt (wie dies in **Figur 4** im Unterschied zu **Figur 3** beispielhaft qualitativ aufgezeigt ist) oder verlängert. Diese steuerungstechnische Maßnahme mit einem festen Zeitdauer-Zeitabstand-Verhältnis V führt zwangsläufig im gleichen Verhältnis zu einer entsprechenden Verkürzung oder Verlängerung des Zeitabstandes benachbarter Dosierimpulse Δt2, bezogen auf den nachfolgenden Dosierimpuls i.

Für einen zeitabhängigen Verlauf einer Trockenstoff-Konzentration c(t) mit Sättigungscharakter **(****Figur 6****),** wie er durch die oben angegebene Gleichung (3) beschrieben werden kann $\left(c\left(t\right)\approx k2\frac{{\sum }_{t = 0}^{t} Δ t 1}{{ρ}_{M} \left(t\right)}\right) ,$ sieht eine weitere Ausgestaltung des zweiten Verfahrens vor, dass dieser Verlauf durch ein variables Zeitdauer-Zeitabstand-Verhältnis V zwischen der Zeitdauer des Dosierimpulses Δt1 und dem zugeordneten Zeitabstand benachbarter Dosierimpulse Δt2 definiert ist (V = Δt1/Δt2 ≠ konstant), wobei
- bei Abweichung der zeitabhängigen Stromaufnahme I(t) von dem jeweils zugeordneten Wert im zeitabhängigen Verlauf einer Referenzstromaufnahme Iₒ(t) um mehr als die vorgegebene Toleranz nach oben das Zeitdauer-Zeitabstand-Verhältnis V verkleinert und
- bei Abweichung der zeitabhängigen Stromaufnahme I(t) von dem jeweils zugeordneten Wert im zeitabhängigen Verlauf einer Referenzstromaufnahme Iₒ(t) um mehr als die vorgegebene Toleranz nach unten das Zeitdauer-Zeitabstand-Verhältnis V vergrößert wird.

Der jeweilige Verlauf einer Trockenstoff-Konzentration c(t) ist über die Zeitdauer t, beginnend bei c(t = 0) = 0 für die reine Flüssigkeit F **(****Figur 6****),** degressiv ansteigend, weil der fortlaufend impulsweise dosierte Mengenstrom des pulverförmigen Stoffes ṁ_{P}, über die gesamte Zeitdauer t des Mischprozesses gesehen, zwar vorzugsweise konstant ist (ṁ_{P} = konst), die Zeitdauer des Dosierimpulses Δt1 jedoch stetig abnimmt und somit eine stetig abnehmende Menge pulverförmiger Stoff m_{P} eindosiert wird. Der Mengenstrom pulverförmiger Stoff ṁ_{P} wird in der Zeitdauer t des gesamten Mischprozesses bei annähernd unveränderlichem Füllstandsniveau N im Mischbehälter 100 in ein vorliegendes nahezu unveränderliches Volumen des Mischprodukts V_{M} eingebracht (V_{M} ≈ konstant), wobei eine Dichte ρ_{M} des Mischprodukts M zunimmt, und zwar entsprechend dem zeitabhängigen Verlauf einer Trockenstoff-Konzentration c(t), der auf den vorgegebenen Endwert c_{E} aufwächst.

**Figur 6** verdeutlicht in Abhängigkeit von dem zeitabhängigen Verlauf einer Trockenstoff-Konzentration c(t), wie die jeweils dosierte Menge pulverförmiger Stoff mp = ṁ_{P}Δt1 stetig abnimmt, wobei die jeweils zugeordnete zeitabhängige Stromaufnahme I(t) sich jeweils am Ende des Zeitabstandes benachbarter Dosierimpulse Δt2 an den zugeordneten zeitabhängigen Verlauf einer Referenzstromaufnahme Iₒ(t) angenähert hat bzw. mit diesem weitestgehend deckungsgleich ist. Ein diesbezüglicher Verlauf beschreibt einen gelungenen Mischprozess, der einerseits das Mischprodukt M schont und andererseits energieeffizient ausgestaltet ist. Er erfordert keine steuerungstechnischen Maßnahmen im vorstehend erläuterten Sinne. Erst wenn Abweichungen von der zulässigen Stromüberschreitung oder Stromunterschreitung ΔI1, ΔI2 auftreten, greifen sinngemäß die Steuerungsmechanismen, wie sie zum ersten Verfahren im Zusammenhang mit den **Figuren 3** und **4** beschrieben wurden.

Diese steuerungstechnischen Maßnahmen mit einem variablen Zeitdauer-Zeitabstand-Verhältnis V erfordern von der Steuereinrichtung 30 die Fähigkeit, die Zeitdauer des Dosierimpulses Δt1 bei unveränderlichem Zeitabstand benachbarter Dosierimpulse Δt2 zu verkürzen oder zu verlängern oder bei unveränderter Zeitdauer des Dosierimpulses Δt1 den Zeitabstand benachbarter Dosierimpulse Δt2 adäquat zu verlängern oder zu verkürzen.

Die erfindungsgemäßen steuerungstechnischen Maßnahmen bestehen im Kern somit bei beiden Ausgestaltungen des zweiten Verfahrens darin, dass die Zeitdauer des Dosierimpulses Δt1 und der Zeitabstand benachbarter Dosierimpulse Δt2 so gewählt werden, dass sich am jeweiligen Ende des Zeitabstandes benachbarter Dosierimpulse Δt2 die zeitabhängig ermittelte Stromaufnahme I(t) zum Rühren und/oder Mischen und Homogenisieren des temporär vorliegenden Mischproduktes M* an den zeitabhängigen Verlauf einer Referenzstromaufnahme Iₒ(t), der zur diesbezüglichen Behandlung des homogenisierten Mischprodukts M erforderlich ist, im Rahmen einer praxisrelevanten zulässigen Toleranz annähert.

### BEZUGSZEICHENLISTE DER VERWENDETEN ABKÜRZUNGEN

- 1000: Mischvorrichtung

- 100: Mischbehälter
- 100.1: Behältermantel
- 100.2: oberer Behälterboden
- 100.3: unterer Behälterboden (konisch; kegelförmig)
- 100.4: Auslaufstutzen
- 100.5: Zulaufanschluss
- 100.6: Rezirkulationsanschluss

- 20: Einlaufventil
- 30: Steuereinrichtung
- 40: erster Antriebsmotor
- 50: zweiter Antriebsmotor

- 2: Ventilgehäuse
- 2a: Ventilsitz
- 2b: Sitzöffnung
- 2c: Rohranschluss

- 4: Laternengehäuse
- 6: Antriebsgehäuse

- 8: Ventilschließglied
- 8a: Ventilteller
- 8b: Ventilstange

- 10: Sitzdichtung
- 12: Rückstellfeder
- 14: Steuerkopfgehäuse
- 16: Signalaufnehmer
- 18: Zuführleitung
- 22: Signalleitung
- 24: Rühreinrichtung
- 26: Scher- und Homogenisier-Einrichtung
- 28: Zirkulationsleitung

- D: Vorgabedaten
- F: Flüssigkeit

- Iₒ: Anfangswert einer Referenzstromaufnahme (für das homogenisierte Mischprodukt M; I₀(t =0) = I₀)

- Iₒ(t): zeitabhängiger Verlauf einer Referenzstromaufnahme
- I(t): zeitabhängige Stromaufnahme (für das temporär vorliegende Mischprodukt M*)
- I*(t): zeitabhängige nach oben abweichende Stromaufnahme
- I**(t): zeitabhängige nach unten abweichende Stromaufnahme
- ΔI1: zulässige Stromüberschreitung
- ΔI2: zulässige Stromunterschreitung

- M: Mischprodukt
- M*: temporär vorliegendes Mischprodukt

- N: Füllstandsniveau
- P: pulverförmiger Stoff
- S: Steuerungsparameter
- T: Misch- oder Lösungstemperatur

- V: Zeitdauer-Zeitabstand-Verhältnis (V = Δt1/Δt2)

- V_{M}: Volumen des Mischprodukts
- ρ_{M}: Dichte des Mischprodukts

- a: erster Anteil (unmittelbare Rezirkulation)
- b: zweiter Anteil (mittelbare Rezirkulation)

- c: Trockenstoff-Konzentration (pulverförmiger Stoff P in der Flüssigkeit F)
- c(t): zeitabhängiger Verlauf einer Trockenstoff-Konzentration
- c_{E}: vorgegebener Endwert (des zeitabhängigen Verlaufs)

- h: Höhe der Flüssigkeitssäule
- i: Dosierimpuls

- k: Konstante $\left(k=\frac{{{m}^{.}}_{P} \left(t\right)}{{{m}^{.}}_{F} \left(t\right)}\right)$
- k1: erste Proportionalitätskonstante $\left(k1=\frac{{{m}^{.}}_{P}}{{m}_{F}}\right)$
- k2: zweite Proportionalitätskonstante $\left(k2\approx \frac{{{m}^{.}}_{P}}{{v}_{M}}\right)$
- m_{F}: Menge Flüssigkeit
- ṁ_{F}: Mengenstrom Flüssigkeit
- ṁ_{F}(t): zeitabhängiger Mengenstrom Flüssigkeit
- ṁ_{M}: Mengenstrom Mischprodukt
- m_{P}: Menge pulverförmiger Stoff
- ṁ_{P}: Mengenstrom pulverförmiger Stoff
- ṁ_{P}(t): zeitabhängiger Mengenstrom pulverförmiger Stoff

- n1: erste Drehzahl
- n2: zweite Drehzahl

- p: Druck oberhalb der Flüssigkeitssäule

- t: Zeit (allgemein) oder Zeitdauer des Mischprozesses
- Δt1: Zeitdauer des Dosierimpulses
- Δt2: Zeitabstand benachbarter Dosierimpulse

## Patentansprüche

1. Verfahren zur Steuerung der Einbringung eines pulverförmigen Stoffes (P) in eine aus wenigstens einer Komponente bestehende Flüssigkeit (F) für ein Inline-Mischverfahren,
• bei dem die Einbringung und Behandlung des pulverförmigen Stoffes (P) unter den Bedingungen eines Verweilzeitverhaltens eines kontinuierlich arbeitenden homogenen Reaktionskessels dergestalt erfolgt,
∘ dass die Flüssigkeit (F) kontinuierlich einem Mischbehälter (100) zugeführt wird, wobei das Ziel eine vorgegebene, zeitlich unveränderliche Trockenstoff-Konzentration (c) des pulverförmigen Stoffes (P) in der Flüssigkeit (F) ist,
∘ dass die Flüssigkeit (F) und der pulverförmige Stoff (P) fortwährend gerührt und/oder zu einem Mischprodukt (M) gemischt werden und das Mischprodukt (M) homogenisiert wird und
∘ dass das Mischprodukt (M) entsprechend der zugeführten Mengen an Flüssigkeit (F) und pulverförmigem Stoff (P) kontinuierlich abgeführt wird,
• bei dem eine Rezeptur des Mischproduktes (M) wenigstens hinsichtlich der vorgegebenen Trockenstoff-Konzentration (c) und die Reaktionsbedingungen jeweils in Form von Vorgabedaten (D) vorgegeben sind,
**dadurch gekennzeichnet, dass**
der pulverförmige Stoff (P) diskontinuierlich dem Mischbehälter (100) zugeführt wird,
• dass die diskontinuierliche Zufuhr des pulverförmigen Stoffes (P) impulsweise durch eine zeitliche Abfolge von Dosierimpulsen (i) erfolgt, die jeweils durch einen Mengenstrom des pulverförmigen Stoffes (ṁ_{P}), eine Zeitdauer des Dosierimpulses (Δt1) und einen Zeitabstand benachbarter Dosierimpulse (Δt2) charakterisiert sind,
• dass die vorgegebene Trockenstoff-Konzentration (c) durch ein festes Zeitdauer-Zeitabstand-Verhältnis V zwischen der Zeitdauer des Dosierimpulses (Δt1) und dem zugeordneten Zeitabstand benachbarter Dosierimpulse (Δt2) definiert ist (V = Δt1/Δt2 = konstant),
• dass eine zeitabhängige Stromaufnahme (I(t)) ermittelt wird, die proportional zu einer für ein temporär vorliegendes Mischprodukt (M*) erforderlichen Rühr- und/oder Scher- und Homogenisier-Leistung ist,
• dass aus den Vorgabedaten (D) eine Referenzstromaufnahme (Iₒ) herangezogen wird, die charakteristisch ist für die am homogenisierten Mischprodukt (M) zu erbringende Rühr- und/oder Scher- und Homogenisier-Leistung, und
• dass am Ende des Zeitabstandes benachbarter Dosierimpulse (Δt2) und bei Abweichung der zeitabhängigen Stromaufnahme (I(t)) von der Referenzstromaufnahme (Iₒ) um mehr als eine vorgegebene Toleranz, und zwar entweder nach oben oder nach unten, und unter Einhaltung des festen Zeitdauer-Zeitabstand-Verhältnisses (V) die Zeitdauer des Dosierimpulses (Δt1) für den nachfolgenden Dosierimpuls (i) im ersten Fall verkürzt und im zweiten Fall verlängert wird.

2. Verfahren zur Steuerung der Einbringung eines pulverförmigen Stoffes (P) in eine aus wenigstens einer Komponente bestehende Flüssigkeit (F) für ein Inline-Mischverfahren,
• bei dem die Einbringung und Behandlung des pulverförmigen Stoffes (P) unter den Bedingungen eines Verweilzeitverhaltens eines kontinuierlich arbeitenden homogenen Reaktionskessels dergestalt erfolgt,
∘ dass in einer ersten Phase Flüssigkeit (F) in einem Mischbehälter (100) vorgelegt und dieser Flüssigkeit (F) der pulverförmige Stoff (P) diskontinuierlich zugeführt wird,
∘ dass die Flüssigkeit (F) und der pulverförmige Stoff (P) fortwährend gerührt und/oder zu einem Mischprodukt (M) gemischt werden und das Mischprodukt (M) homogenisiert wird,
∘ dass in einer zweiten Phase das in der ersten Phase gewonnene Mischprodukt (M) über den Mischbehälter (100) rezirkuliert wird und weiterhin der rezirkulierten Menge Mischprodukt (M) entsprechende Mengen an pulverförmigem Stoff (P) diskontinuierlich zugeführt werden, und
∘ dass das Mischprodukt (M) so lange rezirkuliert wird, bis ein zeitabhängiger Verlauf einer Trockenstoff-Konzentration (c(t)) des pulverförmigen Stoffes (P) im Mischprodukt (M) auf einen vorgegebenen Endwert (c_{E}) aufgewachsen ist,
• und bei dem eine Rezeptur des Mischproduktes (M) wenigstens hinsichtlich des dem vorgegebenen Endwert (c_{E}) zugeordneten zeitabhängigen Verlaufs einer Trockenstoff-Konzentration (c(t)) und die Reaktionsbedingungen jeweils in Form von Vorgabedaten (D) vorgegeben sind,
**dadurch gekennzeichnet,**
• **dass** die diskontinuierliche Zufuhr des pulverförmigen Stoffes (P) impulsweise durch eine zeitliche Abfolge von Dosierimpulsen (i) erfolgt, die jeweils durch einen Mengenstrom des pulverförmigen Stoffes (ṁ_{P}), eine Zeitdauer des Dosierimpulses (Δt1) und einen Zeitabstand benachbarter Dosierimpulse (Δt2) charakterisiert sind,
• **dass** der in dem vorgegebenen Endwert (c_{E}) endende zeitabhängige Verlauf einer Trockenstoff-Konzentration (c(t)) durch die Abfolge eindeutig bestimmter Dosierimpulse (i) definiert ist,
• **dass** eine zeitabhängige Stromaufnahme (I(t)) ermittelt wird, die proportional zu einer für ein temporär vorliegendes Mischprodukt (M*) erforderlichen Rühr- und/oder Scher- und Homogenisier-Leistung ist,
• **dass** aus den Vorgabedaten (D) ein zeitabhängiger Verlauf einer Referenzstromaufnahme (Iₒ(t)) herangezogen wird, der charakteristisch ist für die am homogenisierten Mischprodukt (M) unter den Bedingungen des zugeordneten zeitabhängigen Verlaufs einer Trockenstoff-Konzentration (c(t)) zu erbringende Rühr- und/oder Scher- und Homogenisier-Leistung, und
• **dass** am Ende des Zeitabstandes benachbarter Dosierimpulse (Δt2) und bei Abweichung der zeitabhängigen Stromaufnahme (I(t)) von dem jeweils zugeordneten Wert im zeitabhängigen Verlauf einer Referenzstromaufnahme (Iₒ(t)) um mehr als eine vorgegebene Toleranz, und zwar entweder nach oben oder nach unten, die Zeitdauer des Dosierimpulses (Δt1) für den nachfolgenden Dosierimpuls (i) im ersten Fall verkürzt und im zweiten Fall verlängert wird.

3. Verfahren nach Anspruch 2,
**dadurch gekennzeichnet,**
**dass** zeitabhängige Verläufe einer Trockenstoff-Konzentration (c(t)) ohne Sättigungscharakter durch ein festes Zeitdauer-Zeitabstand-Verhältnis (V) zwischen der Zeitdauer des Dosierimpulses (Δt1) und dem zugeordneten Zeitabstand benachbarter Dosierimpulse (Δt2) definiert sind (V = Δt1/Δt2 = konstant).

4. Verfahren nach Anspruch 2,
**dadurch gekennzeichnet,**
**dass** zeitabhängige Verläufe einer Trockenstoff-Konzentration (c(t)) mit Sättigungscharakter durch ein variables Zeitdauer-Zeitabstand-Verhältnis (V) zwischen der Zeitdauer des Dosierimpulses (Δt1) und dem zugeordneten Zeitabstand benachbarter Dosierimpulse (Δt2) definiert sind (V = Δt1/Δt2), wobei
• bei Abweichung der zeitabhängigen Stromaufnahme (I(t)) von dem jeweils zugeordneten Wert im zeitabhängigen Verlauf einer Referenzstromaufnahme (Iₒ(t)) um mehr als die vorgegebene Toleranz nach oben das Zeitdauer-Zeitabstand-Verhältnis (V) verkleinert und
• bei Abweichung der zeitabhängigen Stromaufnahme (I(t)) von dem jeweils zugeordneten Wert im zeitabhängigen Verlauf einer Referenzstromaufnahme (Iₒ(t)) um mehr als die vorgegebene Toleranz nach unten das Zeitdauer-Zeitabstand-Verhältnis (V) vergrößert wird.

5. Verfahren nach einem der vorhergehenden Ansprüche,
**dadurch gekennzeichnet,**
**dass** der Mengenstrom des pulverförmigen Stoffes (ṁ_{P}) über die Zeitdauer des Dosierimpulses (Δt1) konstant ist.

6. Verfahren nach einem der vorhergehenden Ansprüche,
**dadurch gekennzeichnet,**
**dass** die Verkürzung oder die Verlängerung der Zeitdauer des Dosierimpulses (Δt1) dann erfolgt, wenn ein durch eine zulässige Stromüberschreitung (ΔI1) oder eine zulässige Stromunterschreitung (Δl2) jeweils bestimmter Stromkorridor durch eine nach oben abweichende Stromaufnahme (I*(t)) oder eine nach unten abweichende Stromaufnahme (I**(t)) verlassen wird, wobei die zulässige Stromüberschreitung und die zulässige Stromunterschreitung (ΔI1, ΔI2) jeweils durch einen prozentualen Anteil von der zugeordneten Referenzstromaufnahme (Iₒ; Iₒ(t)) bestimmt sind.

7. Verfahren nach einem der vorhergehenden Ansprüche,
**dadurch gekennzeichnet,**
**dass** das Maß der Verkürzung oder der Verlängerung der Zeitdauer des Dosierimpulses (Δt1) in Abhängigkeit von dem Maß der Abweichung der zeitabhängigen Stromaufnahme (I(t), I*(t), I**(t)) von der zugeordneten Referenzstromaufnahme (Iₒ; Iₒ(t)) bestimmt ist.

8. Verfahren nach einem der vorhergehenden Ansprüche,
**dadurch gekennzeichnet,**
**dass** die der Steuerung der Einbringung des pulverförmigen Stoffes (P) in die wenigstens eine Flüssigkeit (F) zugrunde liegenden weiteren rezepturabhängigen Vorgabedaten (D) aus Erfahrungswerten früherer Mischprozesse gewonnen und gespeichert werden, wobei diese Vorgabedaten (D)
• ein Mengenstrom der wenigstens einen Flüssigkeit (ṁ_{F}),
• eine Misch- oder Lösungstemperatur (T),
• ein Druck oberhalb der Flüssigkeitssäule (p),
• Drehzahlen (n1, n2) von Einrichtungen zum Rühren und/oder Mischen und Homogenisieren und
• eine von der zugeordneten Referenzstromaufnahme (Iₒ; Iₒ(t)) abhängige zulässige Stromüberschreitung (ΔI1) und eine zulässige Stromunterschreitung (ΔI2)
sind.

9. Verfahren nach einem der vorhergehenden Ansprüche,
**dadurch gekennzeichnet,**
**dass** die im Verlauf der Steuerung der Einbringung des pulverförmigen Stoffes (P) in die wenigstens eine Flüssigkeit (F) gewonnenen zielführenden rezepturabhängigen Steuerungsparameter (S), und zwar
• die Zeitdauer des Dosierimpulses (Δt1) und
• der Zeitabstand benachbarter Dosierimpulse (Δt2)
gespeichert und für nachfolgende Steuerungen gleicher Rezepturen herangezogen werden.

10. Verfahren nach Anspruch 2,
**dadurch gekennzeichnet,**
**dass** das rezirkulierte Mischprodukt (M) in einen ersten Anteil (a) und in einen zweiten Anteil (b) aufgeteilt wird,
**dass** der erste Anteil (a) unmittelbar dem Mischprozess zugeführt wird und dass der komplementäre zweite Anteil (b) über ein Speichervolumen geführt und dann gleichfalls dem Mischprozess zugeführt wird.

11. Verfahren nach Anspruch 10,
**dadurch gekennzeichnet,**
**dass** der erste Anteil (a) zwischen null und hundert Prozent des rezirkulierten Mischprodukts (M) beträgt.

12. Mischvorrichtung zur Durchführung des Verfahrens nach Anspruch 1, mit einem Mischbehälter (100), der einen Zulaufanschluss (100.5) zur Zufuhr für eine Flüssigkeit (F), einen Auslaufstutzen (100.4) zur Abfuhr für ein Mischprodukt (M) und eine Rühreinrichtung (24) und/oder eine Scher- und Homogenisier-Einrichtung (26) aufweist, mit einem an dem Mischbehälter (100) angeordneten Einlaufventil (20) mit einem Ventilschließglied (8), mit dem Ventilschließglied (8), mit dem das Einlaufventil (20) entweder zwischen vollständig geschlossen (Schließstellung) oder vollständig geöffnet (Offenstellung) einstellbar ist, mit dem Einlaufventil (20), durch welches ein pulverförmiger Stoff (P) in die Flüssigkeit (F) eingebracht wird, mit einer dem Einlaufventil (20) zugeordneten Steuereinrichtung (30), mit der das Ventilschließglied (8) in die Schließ- oder in die Offenstellung überführbar ist,
**dadurch gekennzeichnet,**
• **dass** die Steuereinrichtung (30) rezepturabhängige Vorgabedaten (D) und rezepturabhängige Steuerungsparameter (S) in Gestalt der Zeitdauer des Dosierimpulses (Δt1) und des Zeitabstandes benachbarter Dosierimpulse (Δt2) bereitstellt,
• **dass** die Steuereinrichtung (30) wenigstens einen als Messeinrichtung ausgebildeten Signalaufnehmer (16) aufweist, der eine zeitabhängige Stromaufnahme (I(t)) der Rühreinrichtung (24) und/oder der Scher- und Homogenisier-Einrichtung (26) erfasst, und
• **dass** die Steuereinrichtung (30) die Schließ- oder die Offenstellung des Ventilschließgliedes (8) in Abhängigkeit von der zeitabhängigen Stromaufnahme (I(t)) und in Relation zu den Vorgabedaten (D) und den Steuerungsparametern (S) ansteuert.

13. Mischvorrichtung zur Durchführung des Verfahrens nach Anspruch 2 mit den Merkmalen des Anspruchs 12,
**dadurch gekennzeichnet,**
**dass** eine Zirkulationsleitung (28) vorgesehen ist, die von einer an den Auslaufstutzen (100.4) angeschlossenen Leitung abzweigt und unmittelbar in den Mischbehälter (100) einmündet.

14. Mischvorrichtung nach Anspruch 12 oder 13,
**dadurch gekennzeichnet,**
**dass** das Ventilschließglied (8) zumindest in seinem pulverbeaufschlagten Bereich als durchmessergleiche zylindrische Stange ausgebildet ist, an der durchmessergleich ein Ventilteller (8a) angeformt ist.

## Claims

1. A method for controlling the introduction of a pulverulent material (P) into a liquid (F) consisting of at least one component for an inline mixing method,
• in which the introduction and treatment of the pulverulent material (P) take place under the conditions of a dwell time behavior of a continuously working homogenous reaction tank such that
o the liquid (F) is continuously fed to a mixing container (100), wherein
the goal is a specified, temporally unchanging dry material concentration (c) of the pulverulent material (P) in the liquid (F),
∘ the liquid (F) and the pulverulent material (P) are constantly stirred and/or mixed to form a mixed product (M) and the mixed product (M) is homogenized, and
∘ the mixed product (M) is continuously discharged corresponding to the fed amounts of liquid (F) and pulverulent material (P),
• in which a formulation of the mixed product (M), at least regarding the specified dry material concentration (c), and the reaction conditions are each specified in the form of default data (D),
**characterized in that**
• the pulverulent material (P) is discontinuously fed to the mixing container (100),
• the discontinuous feeding of the pulverulent material (P) takes place in a pulsed manner by a chronological sequence of metering pulses (i) which are each **characterized by** a mass flow of the pulverulent material (ṁ_{P}), a duration of the metering pulse (Δt1), and a time interval between neighboring metering pulses (Δt2),
• the specified dry material concentration (c) is defined by a fixed duration-to-time interval ratio V between the duration of the metering pulse (Δt1) and the associated time interval between neighboring metering pulses (Δt2) (V = Δt1/Δt2 = constant),
• a time-dependent current consumption (I(t)) is ascertained which is proportional to a stirring and/or shearing and homogenizing power required for a temporarily present mixed product (M*),
• a reference current consumption (Iₒ) is used from the default data (D) which is characteristic of the stirring and/or shearing and homogenizing power to be delivered to the homogenized mixed product (M), and
• at the end of the time interval between neighboring metering pulses (Δt2) and when the time-dependent current consumption (I(t)) deviates from the reference current consumption (Iₒ(t)) by more than a specified tolerance, either higher or lower, and in compliance with the fixed duration-to-time interval ratio (V), the duration of the metering pulse (Δt1) for the following metering pulse (i) is shortened in the first case and extended in the second case.

2. A method for controlling the introduction of a pulverulent material (P) into a liquid (F) consisting of at least one component for an inline mixing method,
• in which the introduction and treatment of the pulverulent material (P) take place under the conditions of a dwell time behavior of a continuously working homogenous reaction tank such that
∘ in a first phase, liquid (F) is presented in a mixing container (100) and the pulverulent material (P) is discontinuously fed to this liquid (F),
∘ the liquid (F) and the pulverulent material (P) are constantly stirred and/or mixed to form a mixed product (M) and the mixed product (M) is homogenized, and
∘ in a second phase, the mixed product (M) obtained in the first phase is recirculated via the mixing container (100) and corresponding amounts of pulverulent material (P) continue to be discontinuously fed to the recirculated amount of mixed product (M), and
∘ the mixed product (M) is recirculated until a time-dependent progression of a dry material concentration (c(t)) of the pulverulent material (P) in the mixed product (M) has grown to a specified end value (c_{E}),
• and in which a formulation of the mixed product (M), at least regarding the time-dependent progression of a dry material concentration (c(t)) associated with the specified end value (c_{E}), and the reaction conditions are each specified in the form of default data (D),
**characterized in that**
• the discontinuous feeding of the pulverulent material (P) takes place in a pulsed manner by a chronological sequence of metering pulses (i) which are each **characterized by** a mass flow of the pulverulent material (ṁ_{P}), a duration of the metering pulse (Δt1), and a time interval between neighboring metering pulses (Δt2),
• the time-dependent progression of a dry material concentration (c(t)) ending in the specified end value (c_{E}) is defined by the sequence of clearly determined metering pulses (i),
• a time-dependent current consumption (I(t)) is ascertained which is proportional to a stirring and/or shearing and homogenizing power required for a temporarily present mixed product (M*),
• a time-dependent progression of a reference current consumption (Iₒ(t)) is used from the default data (D) which is characteristic of the stirring and/or shearing and homogenizing power to be delivered to the homogenized mixed product (M) under the conditions of the associated time-dependent progression of a dry material concentration (c(t)), and
• at the end of the time interval between neighboring metering pulses (Δt2) and when the time-dependent current consumption (I(t)) deviates from the respective associated value in the time-dependent progression of a reference current consumption (Iₒ(t)) by more than a specified tolerance, either higher or lower, the duration of the metering pulse (Δt1) for the following metering pulse (i) is shortened in the first case and extended in the second case.

3. The method according to claim 2,
**characterized in that**
time-dependent progressions of a dry material concentration (c(t)) without saturation are defined by a fixed duration-to-time interval ratio (V) between the duration of the metering pulse (Δt1) and the associated time interval between neighboring metering pulses (Δt2) (V = Δt1/Δt2 = constant).

4. The method according to claim 2,
**characterized in that**
time-dependent progressions of a dry material concentration (c(t)) with saturation are defined by a variable duration-to-time interval ratio (V) between the duration of the metering pulse (Δt1) and the associated time interval between neighboring metering pulses (Δt2) (V = Δt1/Δt2), wherein
• when the time-dependent current consumption (I(t)) deviates from the respective associated value in the time-dependent progression of a reference current consumption Iₒ(t) by more than the specified upper tolerance, the duration-to-time interval ratio (V) is reduced, and
• when the time-dependent current consumption I(t) deviates from the respective associated value in the time-dependent progression of a reference current consumption Iₒ(t) by more than the specified lower tolerance, the duration-to-time interval ratio (V) is increased.

5. The method according to one of the preceding claims,
**characterized in that**
the mass flow of the pulverulent material (ṁ_{P}) over the duration of the metering pulse (Δt1) is constant.

6. The method according to one of the preceding claims,
**characterized in that**
the shortening or the extending of the duration of the metering pulse (Δt1) takes place when a current corridor, determined by a permissible current excess (ΔI1) or a permissible current undershoot (ΔI2), respectively, is departed from by a current consumption that deviates upwards (I*(t)) or a current consumption that deviates downwards (l**(t)), wherein the permissible current excess and the permissible current undershoot (ΔI1, ΔI2) are each determined by a percentage of the associated reference current consumption (Iₒ; Iₒ(t)).

7. The method according to one of the preceding claims,
**characterized in that**
the measure of the shortening or the extending of the duration of the metering pulse (Δt1) is determined depending on the measure of the deviation of the time-dependent current consumption (I(t), I*(t), I**(t)) from the associated reference current consumption (Iₒ; Iₒ(t)).

8. The method according to one of the preceding claims,
**characterized in that**
the further formulation-dependent default data (D) on which the control of the introduction of the pulverulent material (P) into the at least one liquid (F) is based are obtained and saved from empirical values from earlier mixing processes, wherein these default data (D) are
• a mass flow of the at least one liquid (ṁ_{F}),
• a mixing or solution temperature (T),
• a pressure above the liquid column (p),
• rotational speeds (n1, n2) of apparatuses for stirring and/or mixing and homogenizing, and
• a permissible current excess (ΔI1) and a permissible current undershoot (ΔI2) dependent on the associated reference current consumption (Iₒ; Iₒ(t)).

9. The method according to one of the preceding claims,
**characterized in that**
the expedient formulation-dependent control parameters (S) obtained over the course of controlling the introduction of the pulverulent material (P) into the at least one liquid (F), i.e.
• the duration of the metering pulse (Δt1) and
• the time interval between neighboring metering pulses (Δt2) are saved and used for following controls of identical formulations.

10. The method according to claim 2,
**characterized in that**
the recirculated mixed product (M) is divided into a first proportion (a) and into a second proportion (b),
the first proportion (a) is fed directly to the mixing process, and
the complementary second proportion (b) is guided via a storage volume and then also fed to the mixing process.

11. The method according to claim 10,
**characterized in that**
the first proportion (a) is between zero and one hundred percent of the recirculated mixed product (M).

12. A mixing device for performing the method according to claim 1, with a mixing container (100) that has an intake connection (100.5) for feeding in for a liquid (F), an outlet spigot (100.4) for discharge for a mixed product (M), and a stirring apparatus (24) and/or a shearing and homogenizing apparatus (26), with an inlet valve (20) arranged on the mixing container (100) with a valve closing member (8), with the valve closing member (8) with which the inlet valve (20) can be adjusted either between fully closed (closed position) or fully open (open position), with the inlet valve (20) through which a pulverulent material (P) is introduced into the liquid (F), with a control apparatus (30) associated with the inlet valve (20) with which the valve closing member (8) can be transitioned to the closed or to the open position,
**characterized in that**
• the control apparatus (30) provides formulation-dependent default data (D) and formulation-dependent control parameters (S) in the form of the duration of the metering pulse (Δt1) and the time interval between neighboring metering pulses (Δt2),
• the control apparatus (30) has at least one sensor (16) designed as a measuring apparatus that detects a time-dependent current consumption (I(t)) of the stirring apparatus (24) and/or the shearing and homogenizing apparatus (26), and
• the control apparatus (30) controls the closed or the open position of the valve closing member (8) depending on the time-dependent current consumption (I(t)) and in relation to the default data (D) and the control parameters (S).

13. The mixing device for performing the method according to claim 2 with the features of claim 12,
**characterized in that**
a circulation line (28) is provided, which branches off from a line attached to the outlet spigot (100.4) and discharges directly into the mixing container (100).

14. The mixing device according to claim 12 or 13,
**characterized in that**
the valve closing member (8) is designed, at least in its region that is in contact with powder, as a cylindrical rod with a constant diameter on which a valve disk (8a) is formed with a constant diameter.

## Revendications

1. Procédé de régulation de l'introduction d'une substance sous forme de poudre(P) dans un liquide (F) constitué d'au moins un composant pour un procédé de mélange en ligne,
• lors duquel l'introduction et le traitement de la substance sous forme de poudre (P) se déroulent dans les conditions d'un comportement de distribution des temps de séjour d'une cuve de réaction homogène à fonctionnement continu, de telle sorte
∘ que le liquide (F) alimente en continu un mélangeur (100), sachant que l'objectif vise une concentration de matière sèche (c) prédéterminée temporellement invariable de la substance sous forme de poudre (P) dans le liquide (F),
∘ que le liquide (F) et la substance sous forme de poudre (P) sont remués constamment et/ou mélangés sous la forme d'un produit de brassage (M) et le produit de brassage (M) est homogénéisé et
∘ que le produit de brassage (M) est évacué en continu en fonction des quantités amenées de liquide (F) et de substance sous forme de poudre (P),
• lors duquel une préparation du produit de brassage (M) au moins quant à la concentration de matière sèche (c) prédéterminée et les conditions de réaction sont respectivement prédéterminées sous la forme de données de consigne (D),
**caractérisé en ce**
• **que** la substance sous forme de poudre (P) alimente en discontinu le mélangeur (100),
• **que** l'amenée discontinue de la substance sous forme de poudre (P) se déroule par impulsions moyennant une séquence temporelle d'impulsions de dosage (i), qui sont caractérisées respectivement par un débit massique de la substance sous forme de poudre (ṁ_{P}), par une durée de l'impulsion de dosage (Δt1) et par un intervalle de temps entre des impulsions de dosage proches (Δt2),
• **que** la concentration de matière sèche (c) prédéterminée est définie par un rapport fixe durée-intervalle de temps V entre la durée de l'impulsion de dosage (Δt1) et l'intervalle de temps assigné entre des impulsions de dosage proches (Δt2) (V = Δt1/ Δt2 = constant),
• **qu'**une consommation de courant (I(t)) est calculée en fonction du temps, qui est proportionnelle à une puissance d'agitation et/ou de cisaillement et d'homogénéisation nécessaire à un produit de brassage (M*) disponible temporairement,
• **qu'**une consommation de courant de référence (I_{ο}) est exploitée sur la base des données de consigne (D), qui est caractéristique de la puissance d'agitation et/ou de cisaillement et d'homogénéisation à fournir sur le produit de brassage (M) homogénéisé, et
• **qu'**à la fin de l'intervalle de temps entre des impulsions de dosage proches (Δt2) et en cas d'écart de la consommation de courant (I(t)) en fonction du temps par rapport à la consommation de courant de référence (I_{ο}), la durée de l'impulsion de dosage (Δt1) applicable à l'impulsion de dosage suivante (i) est raccourcie dans le premier cas et rallongée dans le second cas de plus d'une tolérance prédéterminée, et ce vers le haut ou vers le bas, tout en respectant le rapport fixe durée-intervalle de temps (V).

2. Procédé de régulation de l'introduction d'une substance sous forme de poudre (P) dans un liquide (F) constitué d'au moins un composant pour un procédé de mélange en ligne,
• lors duquel l'introduction et le traitement de la substance sous forme de poudre (P) se déroulent dans les conditions d'un comportement de distribution des temps de séjour d'une cuve de réaction homogène à fonctionnement continu, de telle sorte
∘ que du liquide (F) est collecté dans un mélangeur (100) et que la substance sous forme de poudre (P) est amenée en discontinu dans ce liquide (F) au cours d'une première phase,
∘ que le liquide (F) et la substance sous forme de poudre (P) sont remués constamment et/ou mélangés sous la forme d'un produit de brassage (M) et le produit de brassage (M) est homogénéisé,
∘ que le produit de brassage (M) obtenu au cours de la première phase est remis en circulation par le biais du mélangeur (100) et des quantités correspondantes de substance sous forme de poudre (P) sont encore amenées en discontinu dans la quantité recirculée de produit de brassage (M), et
∘ que le produit de brassage (M) recircule jusqu'à ce qu'une évolution en fonction du temps d'une concentration de matière sèche (c(t)) de la substance sous forme de poudre (P) dans le produit de brassage (M) parvienne à une valeur finale (c_{E}) prédéterminée,
• et lors duquel une préparation du produit de brassage (M) au moins quant à l'évolution en fonction du temps d'une concentration de matière sèche (c(t)) assignée à la valeur finale (c_{E}) prédéterminée et les conditions de réaction sont respectivement prédéterminées sous la forme de données de consigne (D),
**caractérisé en ce**
• **que** l'amenée discontinue de la substance sous forme de poudre (P) se déroule par impulsions moyennant une séquence temporelle d'impulsions de dosage (i), qui sont caractérisées respectivement par un débit massique de la substance sous forme de poudre (ṁ_{P}), par une durée de l'impulsion de dosage (Δt1) et par un intervalle de temps entre des impulsions de dosage proches (Δt2),
• **que** l'évolution en fonction du temps d'une concentration de matière sèche (c(t)) se terminant par la valeur finale (c_{E}) prédéterminée est définie par la séquence d'impulsions de dosage (i) clairement fixées,
• **qu'**une consommation de courant (I(t)) est calculée en fonction du temps, qui est proportionnelle à une puissance d'agitation et/ou de cisaillement et d'homogénéisation nécessaire à un produit de brassage (M*) disponible temporairement,
• **qu'**une évolution en fonction du temps d'une consommation de courant de référence (Iₒ(t)) est exploitée sur la base des données de consigne (D), qui est caractéristique de la puissance d'agitation et/ou de cisaillement et d'homogénéisation à fournir sur le produit de brassage (M) homogénéisé dans les conditions de l'évolution en fonction du temps assignée d'une concentration de matière sèche (c(t)), et
• **qu'**à la fin de l'intervalle de temps entre des impulsions de dosage proches (Δt2) et en cas d'écart de plus d'une tolérance prédéterminée, et ce vers le haut ou vers le bas, de la consommation de courant (I(t) en fonction du temps par rapport à la valeur respectivement assignée de la consommation de courant de référence (I_{ο}), la durée de l'impulsion de dosage (Δt1) applicable à l'impulsion de dosage suivante (i) est raccourcie dans le premier cas et rallongée dans le second cas.

3. Procédé selon la revendication 2,
**caractérisé en ce**
**que** des évolutions en fonction du temps d'une concentration de matière sèche (c(t)) sans caractère de saturation sont définies par un rapport fixe durée-intervalle de temps (V) entre la durée de l'impulsion de dosage (Δt1) et l'intervalle de temps assigné entre des impulsions de dosage proches (Δt2) (V = Δt1/Δt2 = constant).

4. Procédé selon la revendication 2,
**caractérisé en ce**
**que** des évolutions en fonction du temps d'une concentration de matière sèche (c(t)) avec un caractère de saturation sont définies par un rapport variable durée-intervalle de temps (V) entre la durée de l'impulsion de dosage (Δt1) et l'intervalle de temps assigné entre des impulsions de dosage proches (Δt2) (V = Δt1/ Δt2), sachant
• **qu'**en cas d'écart de plus de la tolérance prédéterminée vers le haut de la consommation de courant (I(t)) en fonction du temps par rapport à la valeur respectivement assignée dans l'évolution en fonction du temps d'une consommation de courant de référence (Iₒ(t)), le rapport durée-intervalle de temps (V) est diminué et
• **qu'**en cas d'écart de plus de la tolérance prédéterminée vers le bas de la consommation de courant (I(t)) en fonction du temps par rapport à la valeur respectivement assignée dans l'évolution en fonction du temps d'une consommation de courant de référence (Iₒ(t)), le rapport durée-intervalle de temps (V) est augmenté.

5. Procédé selon l'une des revendications précédentes,
**caractérisé en ce**
**que** le débit massique de la substance sous forme de poudre (ṁ_{P}) est constant pendant la durée de l'impulsion de dosage (Δt1).

6. Procédé selon l'une des revendications précédentes,
**caractérisé en ce**
**que** le raccourcissement ou l'allongement de la durée de l'impulsion de dosage (Δt1) se produit, dès lors qu'un corridor de courant fixé respectivement par un dépassement de courant vers le haut admissible (ΔI1) ou par un dépassement de courant vers le bas admissible (ΔI2) est quitté du fait d'une consommation de courant divergeant vers le haut (I*(t)) ou d'une consommation de courant divergeant vers le bas (I**(t)), sachant que le dépassement de courant vers le haut admissible et le dépassement de courant vers le bas admissible (ΔI1, ΔI2) sont fixés respectivement par une part en pourcentage de la consommation de courant de référence (I_{ο}; I_{ο} (t)) assignée.

7. Procédé selon l'une des revendications précédentes,
**caractérisé en ce**
**que** le degré du raccourcissement ou de l'allongement de la durée de l'impulsion de dosage (Δt1) est fixé en fonction du degré de divergence de la consommation de courant en fonction du temps (I(t), I*(t), I**(t)) par rapport à la consommation de courant de référence (I_{ο}; I_{ο} (t)) assignée.

8. Procédé selon l'une des revendications précédentes,
**caractérisé en ce**
**que** les autres données de consigne (D) dépendant de la préparation, sous-jacentes à la régulation de l'introduction de la substance sous forme de poudre (P) dans au moins un liquide (F) sont obtenues à partir des valeurs empiriques d'anciens procédés de mélange et enregistrées, dans lequel ces données de consigne (D) sont
• un débit massique dudit au moins un liquide (ṁ_{P}),
• une température de solution ou de mélange (T),
• une pression au-dessus de la colonne de liquide (p),
• les vitesses de rotation (n1, n2) d'installations d'agitation et/ou de mélange et d'homogénéisation et
• un dépassement de courant vers le haut admissible (ΔI1) et un dépassement de courant vers le bas admissible (ΔI2) dépendant de la consommation de courant de référence (I_{ο}; I_{ο} (t)) assignée.

9. Procédé selon l'une des revendications précédentes,
**caractérisé en ce**
**que** les paramètres de commande (S) opératoires dépendant de la préparation, obtenus au cours de la régulation de l'introduction de la substance sous forme de poudre (P) dans ledit au moins un liquide (F), à savoir
• la durée de l'impulsion de dosage (Δt1) et
• l'intervalle de temps entre des impulsions de dosage proches (Δt2) sont enregistrés et exploités en vue de réguler par la suite des préparations identiques.

10. Procédé selon la revendication 2,
**caractérisé en ce**
**que** le produit de brassage (M) recirculé est divisé en une première fraction (a) et en une seconde fraction (b),
**que** la première fraction (a) alimente directement le processus de mélange et que la seconde fraction (b) complémentaire passe par un volume de stockage et alimente ensuite pareillement le processus de mélange.

11. Procédé selon la revendication 10,
**caractérisé en ce**
**que** la première fraction (a) se situe entre zéro et cent pour cent du produit de brassage (M) recirculé.

12. Dispositif de mélange pour exécuter le procédé selon la revendication 1, avec un mélangeur (100), qui présente un raccord d'alimentation (100.5) servant à l'amenée d'un liquide (F), un raccord d'évacuation (100.4) servant à emmener un produit de brassage (M) et un agitateur (24) et/ou une installation de cisaillement et d'homogénéisation (26), avec une vanne d'admission (20) disposée sur le mélangeur (100) et dotée d'un organe de fermeture de vanne (8), avec l'organe de fermeture de vanne (8), qui permet de régler la vanne d'admission (20) entre complètement fermée (position de fermeture) ou complètement ouverte (position d'ouverture), avec la vanne d'admission (20), par laquelle une substance sous forme de poudre (P) est introduite dans le liquide (F), avec un système de commande (30) assigné à la vanne d'admission (20), avec lequel l'organe de fermeture de vanne (8) peut être mis dans la position de fermeture ou d'ouverture,
**caractérisé en ce**
• **que** le système de commande (30) fournit des données de consigne (D) dépendant de la préparation et des paramètres de commande (S) dépendant de la préparation sous la forme de la durée de l'impulsion de dosage (Δt1) et de l'intervalle de temps entre des impulsions de dosage proches (Δt2),
• **que** le système de commande (30) présente au moins un capteur de signaux (16) conçu pour servir de système de mesure, qui détecte une consommation de courant (I(t)) en fonction du temps de l'agitateur (24) et/ou de l'installation de cisaillement et d'homogénéisation (26), et
• **que** le système de commande (30) active la position de fermeture ou d'ouverture de l'organe de fermeture de vanne (8) en fonction de la consommation de courant (I(t)) dépendant du temps et en relation avec les données de consigne (D) et les paramètres de commande (S).

13. Dispositif de mélange pour exécuter le procédé selon la revendication 2 avec les caractéristiques de la revendication 12,
**caractérisé en ce**
**qu'**une conduite de circulation (28) est prévue, qui bifurque d'une conduite reliée au raccord d'évacuation (100.4) et débouche directement dans le mélangeur (100).

14. Dispositif de mélange selon la revendication 12 ou 13,
**caractérisé en ce**
**que** l'organe de fermeture de vanne (8) est conçu au moins dans sa zone soumise à la substance sous forme de poudre sous la forme d'une tige cylindrique d'un diamètre constant, sur laquelle un siège de vanne (8a) d'un même diamètre est façonné.
